# EUROPÄISCHE PATENTANMELDUNG

(11) **EP 4 201 265 A1**
(43) Veröffentlichungstag der Anmeldung: **28.06.2023**
(21) Anmeldenummer: 22214695.3
(22) Anmeldetag: 19.12.2022
(51) Int. Cl.: A47F 11/06, A47F 5/16, G09F 23/06

(54) **VORRICHTUNG ZUR PRÄSENTATION UND BEREITHALTUNG VON WAREN**

(30) Priorität: 23.12.2021 DE 102021134648
(71) Anmelder: Geugelin, Hansjochen, 53844 Troisdorf (DE)
(72) Erfinder: Geugelin, Hansjochen, 53844 Troisdorf (DE)
(74) Vertreter: Roche, von Westernhagen & Ehresmann

(57) **Zusammenfassung**

Die Erfindung betrifft unter anderem eine Vorrichtung (10) zur Präsentation und Bereithaltung von Waren (16a, 16b, 16c) für einen Verkauf, insbesondere von Waren (16a, 16b, 16c), die in einem konfektionierten oder befüllten Tray (11a, 11b, 11c) bereitgestellt sind, umfassend einen insbesondere aus Kunststoff bestehenden Sockel (12) mit einer Aufstellfläche (20) für die Waren, insbesondere für das Tray (11a, 11b, 11c), wobei dem Sockel (12) ein Monitor (49, 49a, 49b, 49c, 49d, 49e, 49f) zur Anzeige von mit den Waren korrelierten Informationen zugeordnet ist.

## Beschreibung

Die Erfindung betrifft zunächst eine Vorrichtung nach Anspruch 1.

Eine Vorrichtung zur Präsentation und Bereithaltung von Waren für einen Verkauf wird auch als Waren-Display-Anordnung oder Warendisplay bezeichnet. Es handelt sich um eine Vorrichtung, mit der beispielsweise Aktionsware, z. B. jahreszeitenabhängige oder Fest-abhängige Waren, wie z. B. Schokoladen-Osterhasen oder Schokoladen-Weihnachtsmänner oder dergleichen Waren, in einer Verkaufsstätte, z. B. in einem Supermarkt, präsentiert werden können.

Im Stand der Technik sind derartige Vorrichtungen bekannt und weit verbreitet. Sie werden in der Regel im Werk des Warenherstellers konfektioniert und als Handhabungseinheit in die Verkaufsräume transportiert. Die Handhabungseinheit umfasst typischerweise eine Viertelpalette, also eine Palette mit den Abmessungen (Länge x Breite) eines Viertels einer Europalette.

Die Viertelpalette besteht in der Regel aus Kunststoff.

Bei der Vorrichtung des Standes der Technik befindet sich auf der Viertelpalette ein Kartonagedisplaysockel, auf dem ein Stapel von Kartonagen-Trays angeordnet ist. Die Kartonagen-Trays sind mit den zu verkaufenden Waren, wie z. B. mit den Schoko-Weihnachtsmännern, befüllt.

Die Handhabungseinheit kann mit Umreifungsmitteln, z. B. in Form von Bändern oder Gurten oder mit Folie umwickelt sein. Sie wird manuell oder mit Hilfe von automatischen Fördereinrichtungen oder Gabelstaplern oder ggf. auch durch geschobenen oder gerollten Transport an den Aufstellort (point of sale) in dem Verkaufsraum verbracht. Dort werden die Waren abverkauft, und sämtliche Kartonagen-Trays, wie auch der Kartonagesockel, werden nachfolgend entsorgt. Die Viertelpalette wird in der Regel rückgeführt und nimmt an einem sogenannten Paletten-Pooling teil.

Die beschriebenen Warendisplays zur Präsentation von Aktionswaren finden bei Betreibern von Supermärkten zunehmend Gefallen: Während die in einem Verkaufsraum fest installierten Regale z. B. vorgegebenen Bestückungsvorgaben unterliegen, und z. B. auch feste Anordnungen bestimmter Produktgruppen vorsehen können, können die beschriebenen Vorrichtungen des Standes der Technik flexibel und nach Bedarf eingesetzt werden. So kann beispielsweise in der kalten Jahreszeit ein Produktsortiment wie Eiskratzer, Enteiser oder Streusalz bei Bedarf kurzfristig an einer prominenten Position, z. B. nahe der Kasse, aufgestellt werden. Falls die erwartete Kältewelle aber ausbleibt, und demzufolge mit einer hohen Nachfrage nach diesem Produkt nicht zu rechnen ist, kann an deren Stelle kurzfristig ein anderes Produkt, z. B. Gebäck, an der entsprechenden Position platziert werden.

Die Hersteller dieser unterschiedlichen Waren sind dazu übergegangen, die Kartonage-Trays und die Kartonagesockel ab Werk mit individuellen Informationen auszugestalten. Insbesondere können auf den Kartonage-Trays Informationen, wie Herstellermarken, Beschriftungen, Werbeslogans, Preise oder sonstige Informationen, die zu den zu verkaufenden Waren in Bezug stehen, angebracht werden.

Der Kartonagedisplaysockel weist ebenfalls eine Informationsfläche auf, die beispielsweise einheitlich zu der Gestaltung der Kartonagetrays ausgebildet sein kann. Auch auf dem Kartonagedisplaysockel der Vorrichtung des Standes der Technik sind entsprechende Informationen angebracht, die zu den Waren in Bezug stehen. Es kann sich dabei um Abbildungen der Waren oder der Warenverpackungen handeln, oder um Herstellerinformationen, Marken, Preise, Werbehinweise, Hinweise über Inhaltsstoffe der Waren etc. Die Dimensionierung des Kartonagedisplaysockels bietet dabei großzügig bemessene Informationsflächen, die von den Herstellern gerne genutzt werden, dienen sie doch einer blickfangmäßigen Herausstellung der Waren.

Bei den Vorrichtungen des Standes der Technik sind unterschiedliche Höhen von Kartonagedisplaysockeln bekannt. Die Kartonagedisplaysockel können beispielsweise eine Höhe von 20 bis 80 cm aufweisen. Auf dem Sockel werden dann mehrere, z. B. zwei bis acht, Kartonage-Trays mit Waren in gestapelter Anordnung positioniert. Jedes der Kartonage-Trays kann vorteilhafterweise eine Zugriffsöffnung für die Waren aufweisen, aus der heraus die Waren komfortabel entnehmbar sind.

Eine Vorrichtung des Standes der Technik wird in der Regel vorkonfektioniert im Werk des Herstellers der Waren zusammengestellt: Dort werden beispielsweise ein Kartonage-Displaysockel, mehrere darauf gestapelt angeordnete und mit Waren befüllte Kartonage-Trays angeordnet, und die gesamte Einheit, z. B. auf einer Viertelpalette, unter Zuhilfenahme von Umreifungsmitteln oder Schrumpffolie zusammengeschnürt, zum Verkaufsort verbracht. Sobald in dem Verkaufsfort, z. B. einem bestimmten Supermarkt, der Bedarf eintritt, die Vorrichtung aufzustellen und die Waren abzuverkaufen, wird das Umreifungsmittel entfernt und ein Abverkauf der Waren vorgenommen.

Der Hersteller der Waren, der die Handhabungseinheit bereitgestellt hat, erlangt keine Information darüber, wann die Ware den Verkaufsraum tatsächlich erreicht hat oder wann ein Abverkauf der Waren beginnt. Zwischen dem Zeitpunkt, zu dem die im Werk des Herstellers der Waren konfektionierte Handhabungseinheit das Werk verlässt, und dem Zeitpunkt, zu dem die Vorrichtung in einem Supermarkt oder einer anderen Verkaufsstätte ihre Funktion zu erfüllen beginnt, und die Waren für den Abverkauf zur Verfügung stellt, kann ein völlig unbestimmter Zeitraum von mehreren Tagen, Wochen oder gar Monaten liegen.

Ausgehend von der eingangs beschriebenen, druckschriftlich nicht belegbaren und durch offenkundige Vorbenutzung bekannt gewordenen Vorrichtung des Standes der Technik besteht die Aufgabe der Erfindung darin, die bekannt gewordene Vorrichtung zur Präsentation und Bereithaltung von Waren für einen Verkauf derartig weiterzubilden, dass Verbesserungen in ökologischer Hinsicht erreicht werden, und dass sie eine optimierte Vermittlung von Information zulässt.

Die Erfindung löst diese Aufgabe mit den Merkmalen des Anspruches 1.

Das Prinzip der Erfindung besteht zunächst darin, anstelle der im Stand der Technik verwendeten Kartonagedisplaysockel einen mehrfach wieder verwendbaren Sockel vorzusehen, der aus Kunststoff besteht.

Der Sockel weist eine Aufstellfläche auf, auf der die Waren, insbesondere ein Tray oder eine Mehrzahl von Trays, angeordnet werden können.

Die erfindungsgemäße Vorrichtung zur Präsentation und Bereithaltung von Waren umfasst die Besonderheit, dass dem Sockel wenigstens ein Monitor zugeordnet ist. Der Monitor ist dazu ausgebildet und eingerichtet, Informationen anzuzeigen, die mit den Waren korreliert sind.

Es kann sich dabei um jegliche Informationen handeln, die mit den Waren in Bezug stehen.

Derartige Informationen sind beispielsweise Informationen über Preise der Waren, Beschaffenheiten der Waren, Größen der Waren, Verwendungsmöglichkeiten oder Verwendungszwecke der Waren, kooperierende oder komplementäre Waren, Werbeinformationen, Inhaltsstoffe, Gefahrenhinweise, Verwendungshinweise etc.

Der Monitor kann an dem Sockel angeordnet sein. Er kann insbesondere nach dem Sockel lösbar befestigt sein. Der Monitor kann alternativ aber auch gesondert von dem Sockel angeordnet sein, aber in dessen räumlicher Nähe angeordnet sein, z. B. an einer Gebäudewand oder einer Gebäudedecke eines Raumes, z. B. eines Handelsgeschäftes angeordnet sein, und sich in räumlicher Nähe zu dem Sockel, z. B. innerhalb weniger Meter Entfernung zu dem Sockel befinden.

Der Sockel kann einen oder mehrere Monitore aufweisen. Alternativ können dem Sockel ein oder mehrere Monitore zugeordnet sein.

Dem Monitor kann eine Steuerung zugeordnet sein. Diese kann an dem Monitor angeordnet sein oder an dem Sockel angeordnet sein oder fern des Sockel angeordnet sein. Mit der Steuerung können Informationen über die Art der Waren und/oder die Identität der Waren erfasst oder erlangt werden. Diese Informationen können zu anderen Daten in Bezug gesetzt werden. Insbesondere können diese Informationen zu den korrelierten Informationen in Bezug gesetzt werden.

Die Steuerung ist also in der Lage, zu erkennen, dass sich bestimmte Waren oder eine bestimmte Art von Waren auf der Aufstellfläche des Sockels befinden. Gegebenenfalls kann die Steuerung auch in der Lage sein, zu erkennen oder zu erfassen, an welchem Ort sich der Sockel befindet, z. B. dass sich der Sockel bereits im Verkaufsraum befindet und die Waren für einen Verkauf bereitgestellt sind.

Infolge des Erhaltes dieser Kenntnisse oder Informationen kann die Steuerung veranlassen, dass auf dem Monitor korrelierte Informationen angezeigt werden. Diese Informationen stehen also in Bezug zu den erfassten oder erkannten Daten.

Damit können in Bezug auf die auf dem Sockel angeordneten Waren explizit für diese Waren bestimmte Informationen angezeigt werden.

Z. B. kann eine Anzeige des aktuellen Preises der Waren erfolgen; dies ermöglicht insbesondere eine flexible Preisgestaltung bzw. ermöglicht eine Anzeige von aktuellen Preisen.

Es können auch Warnhinweise erfolgen: Beispielsweise können die auf dem Sockel aufgestellten Waren Autozubehörwaren für die kalte Jahreszeit umfassen, wie z. B. Scheibenfrostschutz, Eiskratzer etc. Auf dem Monitor können Informationen über eine in nächster Zeit zu erwartende Wetteränderung angezeigt werden, so dass Endverbrauchern oder Kunden eines Handelsgeschäftes, in dem sich die Vorrichtung befindet, auch angezeigt werden kann, dass aufgrund der Wettersituation möglicherweise ein Erwerb dieser Waren ratsam ist.

Die Erfindung umfasst insbesondere auch die Möglichkeit, auf dem Monitor Werbeinformationen in Bezug zu den Waren anzuzeigen. So können beispielsweise Werbekampagnen, die auch Fernsehwerbung oder Rundfunkwerbung umfassen, zielgerichtet an dem Sockel oder in einem nahe des Sockels angeordneten Monitor in Bezug zu den in dem Verkaufsraum befindlichen Waren durchgeführt werden. Dies erhöht die Aufmerksamkeit der Verbraucher und erlaubt eine zielgerichtete Werbung.

Erfindungsgemäß kann der Monitor auch an einem mobilen, kommunikationsfähigen Endgerät angeordnet sein. Dabei handelt es sich z. B. um Geräte wie Smartphones, Handys, Smartwatches, Smart- oder Datenbrillen, PDAs, Laptops, Tablets oder andere Geräte, die einen Bildschirm oder Monitor aufweisen. Hier kann ebenfalls eine Anzeige von korrelierten Informationen erfolgen.

Bei dieser Ausführungsform kann dem Sockel ein Kommunikationsmodul zugeordnet sein. Dieses kann auch an dem Sockel angeordnet sein, oder räumlich fest angeordnet sein, aber mit dem Sockel elektronisch verbunden sein. Die Kommunikationseinrichtung oder das Kommunikationsmodul kann veranlassen, dass korrelierte Informationen zum Zwecke der Anzeige auf dem Monitor des mobilen Gerätes an das mobile Gerät übermittelt werden. Eine solche Übermittlung und Initiierung einer Anzeige auf einem mobilen Gerät kann z. B. immer dann erfolgen, wenn sich das mobile elektronische Gerät in einem Nahbereich des Sockels befindet, z. B. einem Bereich oder einem Umkreis von 2 m oder 3 m.

Der Sockel kann dabei z. B. derartig ausgebildet sein, dass er eine Präsenz des elektronischen Gerätes in seinem räumlichen Naherfassungsbereich detektiert und infolge der Detektion eine Anzeige von korrelierten Informationen veranlasst.

Bei einer Ausführungsform der Erfindung kann vorgesehen sein, dass der Sockel eine Anordnungsfläche aufweist, der eine Sockel-Informationsfläche anordenbar ist, insbesondere lösbar befestigbar ist. Die z. B. von einer Kartonage bereitgestellte Sockel-Informationsfläche kann zur Bereitstellung von Informationen über die Waren dienen.

Die erfindungsgemäße Vorrichtung umfasst insoweit vorteilhaft herkömmliche Trays, die z. B. als Kartonage-Trays ausgebildet sein können und die in gestapelter Anordnung übereinander auf dem Sockel angeordnet sind. Die Kartonagedisplays sind auf herkömmliche Art und Weise mit Waren befüllbar und konfektionierbar.

Die Trays weisen vorteilhaft eine Tray- Informationsfläche auf, auf der Informationen über die zu verkaufenden Waren angeordnet sind. Hierbei kann es sich auch um Informationen über Preise oder Inhalte oder Inhaltsstoffe oder Größen der Waren handeln, oder Marken der Waren, oder Werbesprüche, oder andere werbliche Hinweise. Die Trays können identisch ausgebildet sein, wie bei der Vorrichtung des Standes der Technik.

An dem Sockel der erfindungsgemäßen Vorrichtung befindet sich bei einem Ausführungsbeispiel der Erfindung eine Anordnungsfläche für eine Sockel-Informationsfläche. Die Sockel-Informationsfläche umfasst ebenfalls Informationen über die Waren. Die Sockel-Informationsfläche kann beispielsweise an einem Kartonage-Rahmen oder an einzelnen oder mehreren Kartonage-Platten angeordnet sein. Die Sockel-Informationsfläche selbst kann also im Prinzip identisch oder ähnlich ausgebildet sein, wie eine Sockel-Informationsfläche an einem Kartonage-Displaysockel des Standes der Technik. Nur ist erfindungsgemäß im Unterschied zum Stand der Technik vorgesehen, dass der Sockel aus Kunststoff besteht.

Angemerkt sei, dass ein Kartonage-Displaysockel bei der erfindungsgemäßen Vorrichtung z. B. dann anzuraten ist, wenn an dem Sockel kein Monitor angeordnet ist, sondern wenn sich der Monitor fern des Sockels befindet.

Von der Erfindung ist aber auch umfasst, wenn an dem Sockel ein Kartonage-Displaysockel angeordnet wird, und eine lösbare Befestigung des Monitors an dem Sockel erst nach Anbringung des Kartonage-Sockels erfolgt. Dies ist z. B. derart möglich, dass der an dem Sockel angeordnete Monitor nach der Anbringung den Kartonage-Sockel vollständig oder teilweise überdeckt. Hier kann z. B. eine Festlegung des Monitors an dem Sockel unter Zuhilfenahme von Magneten oder dergleichen erfolgen.

Vorteilhaft ist der Monitor lösbar an dem Sockel festlegbar.

Der Monitor kann beliebige Dimensionen aufweisen: Beispielsweise kann der Monitor derartig ausgebildet sein, dass er einen großen Teil oder sogar die gesamte Fläche der Seite eines Sockels einnimmt. Gegebenenfalls kann der Monitor auch so groß ausgebildet sein, dass er über die Abmessungen der Sockelfläche hinausragt.

Schließlich ist von der Erfindung auch umfasst, wenn an dem Sockel ein Monitor anordenbar ist, und der Kartonage-Sockel eine Öffnung oder einen Ausschnitt für den Bildschirm des Monitors umfasst oder einen lichtdurchlässigen oder transluzenten Bereich, so dass der Kartonage-Sockel über den bereits am Sockel befestigten Monitor hinüberstülpbar ist, zugleich aber noch einen Blick auf den Monitor zulässt.

Bei der erfindungsgemäßen Vorrichtung mit einem Sockel aus Kunststoff ist vorgesehen, dass nach dem Abverkauf der Waren nicht mehr der gesamte Sockel, wie bei dem Stand der Technik entsorgt werden muss.

Der aus Kunststoff bestehende Sockel selbst kann beliebig oft wieder verwendet werden.

Damit kann gegenüber dem Stand der Technik zum einen die Abfallmenge erheblich reduziert werden. Zum anderen ist nicht mehr für jedes einzelne Warendisplay eine materialaufwendige und kostspielige Herstellung eines eigenen Kartonage-Displaysockels erforderlich.

Da der Displaysockel der Vorrichtung des Standes der Technik für einen sicheren Transport und für eine sichere Aufbewahrung der auf ihm angeordneten Kartonagetrays, eine ausreichende Standfestigkeit aufweisen musste, war bei dem Displaysockel des Standes der Technik eine erhebliche Menge an Karton für eine Fertigung des Displaysockels erforderlich.

Der Anfall dieser hohen Abfallmenge ist durch die erfindungsgemäße Vorrichtung vermeidbar. Die erfindungsgemäße Vorrichtung zeigt eine bessere Ökobilanz als die Vorrichtung des Standes der Technik.

Darüber hinaus war es im Stand der Technik erforderlich, den Displaysockel aus Kartonage jedes Mal von dem Werk des Herstellers des Warendisplays, bzw. von dem Ort der Konfektionierung zu dem Verkaufsort zu transportieren.

Erfindungsgemäß kann ein Transport des Displaysockels entfallen, da der mehrfach wieder verwendbare, nunmehr aus Kunststoff bestehende Sockel an dem Verkaufsort verbleiben kann und dort wechselweise mit unterschiedlichen Trays und mit unterschiedlichen Sockel-Informationsflächen bestückt werden kann.

Außerdem können erfindungsgemäß auf dem Monitor und in Abhängigkeit davon, welche Waren auf dem Sockel angeordnet sind, unterschiedliche korrelierte Informationen angezeigt werden. Der Monitor ist damit beliebig vielfach verwendbar.

Die erfindungsgemäße Vorrichtung erfordert also nur noch erheblich reduzierte Transportkapazitäten. Auch dies verbessert die Ökobilanz der erfindungsgemäßen Vorrichtung gegenüber der Vorrichtung des Standes der Technik.

Von der Erfindung ist auch umfasst, wenn die erfindungsgemäße Vorrichtung mit Kunststoffsockel und darauf angeordneten in Trays konfektionierten Waren beim Warenhersteller konfektioniert und gemeinsam mit dem Sockel an den Verkaufsort transportiert wird.

Die erfindungsgemäße Vorrichtung umfasst eine Einrichtung, mit der die Art der Waren oder die Identität der Waren erfassbar ist. Infolge der Erfassung dieser Informationen können korrelierte Informationen ausgewählt und/oder auf dem Monitor angezeigt werden.

Die Erfassung der Informationen über die Art oder die Identität der Waren kann automatisch oder manuell erfolgen. Dabei kann z. B. eine Erfassung von Kennungen der Waren erfolgen, oder es können Kennungen, die auf den Trays angebracht sind, erkannt werden. Die Erkennung kann z. B. durch Auslesen mittels eines Lesegerätes erfolgen.

Es kann auch eine automatische Auslesung erfolgen, wenn an dem Sockel beispielsweise eine Vorrichtung angeordnet ist, die automatisch Kennungen von Trays oder Waren ausliest, die auf der Auflagefläche des Sockels angeordnet werden.

Von der Erfindung ist auch umfasst, wenn Informationen über die Art oder die Identität der Waren bereits bei der Konfektionierung dem Sockel zugeordnet werden; dies setzt freilich voraus, dass der Sockel Bestandteil der bei der Konfektionierung zusammenzustellenden Handhabungseinheit ist.

Die erfindungsgemäße Vorrichtung umfasst vorzugsweise wenigstens ein Tray. Vorteilhafterweise umfasst die Vorrichtung mehrere Trays, die weiter vorteilhaft in gestapelter Anordnung auf dem Sockel angeordnet sind.

Als Tray im Sinne der vorliegenden Erfindung wird ein insbesondere aus Kartonage-Material, alternativ z. B. aber auch aus Kunststoff, bestehendes Element bezeichnet, das Waren aufnehmen und unterbringen kann. Das Tray ist beispielsweise auf herkömmliche Art und Weise mit Bodenwand, Seitenwänden und ggf. auch einer Deckenwand versehen, und bietet insbesondere eine Zugriffsöffnung für Waren, so dass diese komfortabel entnehmbar sind. Die Zugriffsöffnung kann z. B. durch Abreißen einer Kartonagelasche oder dergleichen ggf. erst am Verkaufsort bereitgestellt werden.

Als Tray im Sinne der Erfindung wird auch ein Gefäß bezeichnet, das z. B. schalenartig oder korbartig ausgebildet ist, und das der Aufnahme und der Unterbringung und Präsentation von Waren dienen kann, z. B. auch ein Gitterkorb.

Gemäß einer Ausführungsform der Erfindung ist dem Tray ein Träger mit einer Tray-Kennung zugeordnet. Eine Tray-Kennung ist eine geeignete Kennung, die das Tray identifiziert, z. B. nach Art einer Seriennummer. Die Tray-Kennung kann alternativ auch ermöglichen, dass das Tray als einer Gruppe von Trays zugehörig identifiziert wird. So kann z. B. eine Tray-Kennung nach Art einer Gruppen-Kennung in einer bestimmten Anzahl, z. B. zehnmal oder hundertmal oder tausendmal, vergeben werden, um z. B. im Rahmen einer Werbeaktion bestimmte Waren, insbesondere in ähnlichen oder identischen Trays, oder mit ähnlichen oder identischen Werbeaufdrucken, in dieser vorgegebenen Anzahl zum Verkauf anzubieten.

Es kann sich bei der Tray-Kennung erfindungsgemäß um eine für ein einzelnes Tray individuelle Kennung handeln, oder alternativ um eine Tray-Kennung, die eine Gruppe von Trays identifiziert, die damit auch als Gruppen-Kennung bezeichnet werden kann.

Die Tray-Kennung selbst kann eine Seriennummer oder ein anderer geeigneter alphanumerischer Code oder alternativ beispielsweise auch ein Barcode sein. Infrage kommen beispielsweise herkömmliche Tags, z. B. RFID-Tags oder NFC-Tags, oder andere Elemente, die mit beliebigem physikalischen Verfahren, z. B. auf optische Weise, auf magnetische, elektromagnetische, induktive, kapazitive, akustische oder andere Weise, auslesbar sind, und eine Kennung aufweisen.

Die Tray-Kennung kann z. B. als Kamera-lesbarer Code ausgebildet sein.

Der Träger der Tray-Kennung kann beispielsweise ein Aufkleber sein, der den Barcode oder den alphanumerischen Code enthält. Der Träger kann aber auch eine Farbschicht, oder eine Außenumfangsfläche des Tray sein, mit der oder auf der der Barcode oder die alphanumerische Zeichenfolge oder alternativ auch ein QR-Code, aufgedruckt, aufgebracht oder aufgeklebt ist. Der Träger einer Tray-Kennung kann auch ein Tag sein, welches einen Schwingkreis enthält, und in einem elektromagnetischen Feld eine Anregung erfahren kann, und infolge einer Anregung ein entsprechendes Signal emittieren und auf diese Weise die Tray-Kennung an ein externes Lesegerät übermitteln kann.

Gemäß einer Ausführungsform der Erfindung ist dem Tray der Träger dieser Tray-Kennung zugeordnet. Diese Anordnung umfasst zwei Varianten:
Bei einer ersten Variante ist der Träger unmittelbar an dem Tray angeordnet, so dass die Zuordnung der Tray-Kennung zu dem Tray unmittelbar erfolgt.

Bei einer zweiten Variante ist dem Tray eine Sockel-Kartonage zugeordnet, die dazu dient, an dem Sockel befestigt zu werden, z. B. in Form einer Kartonageplatte oder in Form eines Kartonagerahmens. Die Sockel-Kartonage kann farblich, werblich oder bezüglich ihrer Gestaltung an Informationen auf das Erscheinungsbild der Trays abgestimmt sein. Jedenfalls ist die Sockel-Kartonage dem Tray zugeordnet und wird bei der Konfektionierung der Trays im Werk des Herstellers der Waren den Trays zugeordnet. Bei dieser zweiten Variante ist der Träger der Tray-Kennung nicht an dem Tray befestigt, sondern an der Sockel-Kartonage. Gleichwohl ist hier aufgrund der festen Zuordnung der Sockel-Kartonage zu dem Tray auch die Tray-Kennung dem Tray zugeordnet.

Gemäß einem Ausführungsbeispiel der Erfindung ist des Weiteren vorgesehen, dass an dem Sockel eine Einrichtung angeordnet ist, die eine Sockel-Kennung aufweist. Mit der Sockel-Kennung ist der Sockel identifizierbar. Wiederum ist die Sockel-Kennung insbesondere nach Art einer eindeutigen Seriennummer ausgestaltet, so dass ein bestimmter Sockel durch Auslesen der Sockel-Kennung identifiziert werden kann. Bei einer Variante der Erfindung kann vorgesehen sein, dass mit der Sockel-Kennung eine Gruppe von Sockeln identifiziert werden kann oder ein bestimmter Sockel als einer Gruppe von Sockeln zugehörig identifizierbar ist.

Die Sockel-Kennung kann in Form eines Barcodes, alphanumerischen Codes, QR-Code oder in Form einer anderen physikalischen Ausprägung, z. B. in Form eines Schwingkreises, als Tag, als NFC-Tag, RFID-Tag oder dergleichen ausgebildet sein. Entscheidend ist, dass die Sockel-Kennung an der Einrichtung auslesbar angeordnet ist.

Gemäß einem Ausführungsbeispiel der Erfindung ist vorgesehen, dass die Tray-Kennung und die Sockel-Kennung von einem Lesegerät auslesbar sind, vorzugsweise von demselben Lesegerät.

Besonders vorteilhaft ist, wenn sowohl die Tray-Kennung, als auch die Sockel-Kennung optisch auslesbar ausgestaltet sind, insbesondere Kamera-lesbar ausgestaltet sind. Dies ermöglicht einen Rückgriff auf herkömmliche Lesegeräte.

Weiter vorteilhaft ist vorgesehen, wenn das Lesegerät von einem herkömmlichen mobilen Endgerät, z. B. von einem Handy bereitgestellt ist, das z. B. auch eine Kamerafunktion aufweist. Auf dem mobilen Endgerät, z. B. Handy, kann eine Software installiert werden, die in der Lage ist, eine Sockel-Kennung und eine Tray-Kennung aufzunehmen und/oder zu erkennen und/oder zu identifizieren, gegebenenfalls einander zuzuordnen und gegebenenfalls datentechnisch zu verarbeiten und/oder datentechnisch an eine Recheneinheit weiterzuleiten.

Auf diese Weise kann beispielsweise eine Bedienperson in einem Handelsgeschäft mittels des Lesegerätes die Trays und den Sockel miteinander elektronisch koppeln.

In Folge der Kopplung kann dann auch die Initiierung einer Anzeige von korrelierten Informationen erfolgen.

Von der Erfindung ist auch umfasst, wenn eine Anzeige von korrelierten Informationen ohne die zuvor beschriebenen Tray-Kennungen und Sockel-Kennungen durchgeführt wird: So kann beispielsweise von Ausführungsbeispielen der Erfindung umfasst sein, wenn in einem Handelsgeschäft, z. B. in einem Supermarkt, eine Handhabungseinheit mit Waren anlandet, und die Bedienperson in dem Handelsgeschäft manuell eine Eingabe vornimmt, dass bestimmte Waren auf einem bestimmten Sockel angeordnet sind und sodann manuell veranlasst, dass auf dem Monitor mit den Waren korrelierte Informationen angezeigt werden. In diesem Falle wird die Korrelation zwischen Informationen und den auf dem Sockel befindlichen Waren durch die Bedienperson vorgenommen.

Gemäß der Erfindung besteht der Sockel insbesondere aus Kunststoff oder aus einem anderen geeigneten Material und kann mehrfach wieder verwendet werden. Insbesondere kann der Sockel dauerhaft am Ort der Verkaufsstätte aufbewahrt werden, und kann sukzessive unterschiedliche Trays aufnehmen. Bei Nichtgebrauch kann der Sockel mit oder ohne darauf angeordneten Trays in einem Lagerraum oder Nebenraum der Verkaufsstätte verbleiben und auf seinen nächsten Einsatz warten.

Der Monitor kann dauerhaft an dem Sockel angeordnet sei oder lösbar an dem Sockel angeordnet sein.

Zur Strom- und Spannungsversorgung des Monitors können an dem Sockel z. B. Akkus oder Batterien angeordnet sein. Von der Erfindung ist auch umfasst, wenn eine Netzleitung vorgesehen ist, die den Monitor und/oder den Sockel mit Betriebsspannung versorgt.

Wenn die Vorrichtung assembliert werden soll, geschieht z. B. folgendes: Die konfektionierten Trays werden mit den Waren zu den Verkaufsstätten transportiert. Dort befindet sich bereits der Sockel. Im Zuge der Assemblierung der Vorrichtung werden die Trays auf den Sockel ausgesetzt. Eine Bedienperson kann unter Zuhilfenahme eines Lesegerätes sowohl die Sockel-Kennung als auch die Tray-Kennung aufnehmen oder einlesen. Damit wird die Information verfügbar, dass ein bestimmtes Tray auf einen bestimmten Sockel aufgesetzt worden ist.

Da das Assemblieren der Vorrichtung, also das Aufsetzen der Trays auf den Sockel, erst erfolgt, wenn die Waren auch die Verkaufsstätte erreicht haben, ist die Information, dass eine bestimmte Sockel-Kennung zu einer bestimmten Tray-Kennung in Bezug gesetzt worden ist, ein Anhaltspunkt dafür, dass die Vorrichtung assembliert wurde und die Waren für einen Verkauf zur Verfügung stehen.

Die Sockel-Kennung und die Tray-Kennung werden zueinander in Bezug gesetzt. Das in Bezug setzen kann im Lesegerät vorgenommen werden, insbesondere, wenn das Lesegerät eine Mindest-Rechenleistung besitzt oder eine kleinere Recheneinheit aufweist.

Das in Bezug setzen von Tray-Kennung zur Sockel-Kennung kann aber auch erst in einem dem Lesegerät nachgeschalteten Gerät erfolgen, mit dem das Lesegerät verbunden oder verbindbar ist, und das eine Recheneinheit aufweist.

Mit dem Lesegerät kann ein Aufnehmen der Tray-Kennung und ein Aufnehmen der Sockel-Kennung beispielsweise erfolgen, in dem ein Detektor des Lesegerätes, z. B. eine Kamera, erst auf die Sockel-Kennung gerichtet wird und sodann z. B. ein Betätigungselement betätigt wird, beispielsweise ein Foto angefertigt wird, und nachfolgend das Lesegerät auf den Träger der Tray-Kennung gerichtet wird, und wiederum ein Betätigungselement betätigt wird, also z. B. noch ein Foto angefertigt wird.

Von der Erfindung ist auch umfasst, wenn das Lesegerät die Tray-Kennung und/oder die Sockel-Kennung aufnimmt, ohne dass es erforderlich ist, ein Betätigungsgerät zu betätigen.

Eine Information über eine Tray-Kennung und eine dazu in Bezug gesetzte Sockel-Kennung kann als kombinierte Information, unmittelbar oder mittelbar, kodiert oder unkodiert, einer Recheneinheit zur Verfügung gestellt und/oder weiter verarbeitet werden. Eine Übermittlung einer solchen Information über eine Tray-Kennung und eine dazu in Bezug gesetzte Sockel-Kennung kann gegebenenfalls auch noch zusammen mit weiteren Informationen, z. B. mit Ortsinformationen, oder Temperaturinformationen, oder einem Datums- oder Zeitstempel oder Datums- oder Zeitinformationen oder dergleichen erfolgen.

Eine Übermittlung der Information, über die zueinander in Bezug gesetzten Kennungen, kann von dem Lesegerät über technische Verbindungsleitungen, drahtgebunden oder drahtlos, an Recheneinheiten erfolgen. Eine Weiterverarbeitung dieser Informationen kann z. B. im Werk des Herstellers der Waren erfolgen. Dieser kann z. B. darüber unterrichtet werden, dass die zu verkaufenden Waren zu einem bestimmten Zeitpunkt tatsächlich in den Verkaufsraum angekommen sind.

Das zuvor beschriebene Inbezugsetzen von Sockel-Kennung und Tray-Kennung ist eine Möglichkeit, eine Information über die Art der Waren oder die Identität der Waren auf dem Sockel zu erhalten. Sobald diese Information vorliegt, kann veranlasst werden, dass Informationen über die Waren auf dem Monitor angezeigt werden. Es bestehen aber auch andere Möglichkeiten, ein solches Anzeigen von Informationen auf dem Monitor zu veranlassen: Wie zuvor beschrieben, kann dies beispielsweise auch individuell durch das Bedienpersonal in der Verkaufsstätte erfolgen.

Die erfindungsgemäße Vorrichtung dient zur Präsentation und Bereithaltung von Waren für einen Verkauf an einer Verkaufstelle, insbesondere an einem Supermarkt, einer Tankstelle oder einer anderen Verkaufsstelle.

Bei den Waren kann es sich z. B. um Aktionswaren, aber auch um beliebige andere, in Displays bereithaltbare Waren handeln, z. B. auch um Eigenmarken oder andere herkömmliche Waren.

Die erfindungsgemäße Vorrichtung weist insbesondere Umfangabmessungen, nämlich eine Länge und eine Breite auf, die den Abmessungen einer Viertelpalette entsprechen. Eine Viertelpalette ist eine Palette mit einem Viertelmaß einer Standard-Europalette. Vier Viertelpaletten nebeneinander gestellt ergeben insoweit die Abmessungen einer Europalette.

Insbesondere weist die erfindungsgemäße Vorrichtung mindestens eine Länge von 600 mm und eine Breite von 400 mm auf. Die Abmessungen beziehen sich sowohl auf den Sockel der erfindungsgemäßen Vorrichtung, als auch auf die Trays der erfindungsgemäßen Vorrichtung.

Die erfindungsgemäße Vorrichtung umfasst einen wieder verwendbaren Sockel, insbesondere aus Kunststoff. Geeignete Kunststoffe sind beispielsweise PE, PP, ABS, Polyvinylchlorid, etc. Beispielsweise können als Kunststoffe für den Sockel solche Kunststoffe eingesetzt werden, wie sie schon für die Fertigung von Viertelpaletten im Stand der Technik zum Einsatz kommen.

Bei einer besonders vorteilhaften Ausgestaltung der Erfindung ist der Sockel aus einem recycelten Kunststoffmaterial, insbesondere aus recyceltem PP oder recyceltem HDPE (High Density Polyethylene) bereitgestellt.

Die erfindungsgemäße Vorrichtung umfasst insbesondere eine Stützeinrichtung, mittels der der Sockel in einer Bodenabstandsstellung gehalten wird. Die Stützeinrichtung kann z. B. vier Füße umfassen, die z. B. eckseitig, unterhalb des Sockels, angebracht sind. Alternativ kann die Stützeinrichtung auch mehrere Rollen oder mehrere Kufen, oder auch eine Mischung aus Füßen, Rollen und/oder Kufen umfassen.

Die Stützeinrichtung kann einstückig mit dem Sockel verbunden sein oder lösbar mit dem Sockel verbunden sein.

Bei einer vorteilhaften Variante der Erfindung ist die Stützeinrichtung von einer herkömmlichen Viertelpalette bereitgestellt, wobei der Sockel lösbar mit der Viertelpalette verbindbar ist.

Die Stützeinrichtung ermöglicht die Erzielung einer Bodenabstandsstellung.

Die Bodenabstandsstellung lässt zu, dass die Vorrichtung, z. B. im beladenen Zustand, leicht untergriffen werden kann. Insbesondere sind der Stützeinrichtung zugehörige Stützen, z. B. die Füße oder Rollen, in den Eckbereichen des Sockels angeordnet, und stellen zwischen sich Freiräume bereit. In diese können die Zinken eines Gabelstaplers hinein einfahren. Dies ermöglicht ein einfaches, maschinelles Untergreifen und Transportieren der Vorrichtung.

Die erfindungsgemäße Vorrichtung umfasst einen Sockel, der eine Aufstellfläche aufweist. Die Aufstellfläche ist vorteilhafterweise eben ausgebildet. Der Sockel weist vorteilhafterweise eine Grundfläche auf, die den Abmessungen einer Viertelpalette entspricht. Die Grundfläche kann vorteilhaft der Aufstellfläche entsprechen. Auch die Aufstellfläche weist insoweit Abmessungen auf, die den Abmessungen einer Viertelpalette entspricht.

Auf der Aufstellfläche ist ein Tray oder eine Mehrzahl von Trays angeordnet. Die Trays sind mit Waren befüllt und übereinander gestapelt. Der Stapel von Trays kann zwei bis zehn, in besonderen Situationen sogar noch mehr, Trays umfassen. Vorteilhafterweise handelt es sich um Kartonage-Trays. Weiter vorteilhafterweise weist jedes Tray eine Zugriffsöffnung für eine komfortable Entnahme der Waren aus dem Tray auf.

Jedes der Trays verfügt insbesondere über mindestens eine Tray-Informationsfläche. Die Tray-Informationsfläche weist Informationen über die zu verkaufenden Waren auf. Es kann sich dabei beispielsweise um Marken oder Herstellernamen oder Abbildungen oder Fotos der Waren oder um Verwendungshinweise zu den Waren handeln.

Die auf dem Monitor angezeigten korrelierten Informationen können an die auf der Tray-Informationsfläche aufgedruckten Informationen angepasst sein.

Erfindungsgemäß umfasst die Vorrichtung einen Sockel, welcher vorteilhaft mindestens eine Anordnungsfläche für eine Sockel-Informationsfläche aufweist. Die Sockel-Informationsfläche umfasst ebenfalls Informationen über die Waren. Die Sockel-Informationsfläche kann z. B. von einer Sockel-Kartonage, z. B. von einer Kartonage-Platte oder von einer Kartonage-Umhüllung oder von einem Kartonage-Rahmen bereitgestellt sein. Beispielsweise kann die Sockel-Informationsfläche mit dem Kartonage-Rahmen über den Sockel gestülpt werden, oder, bei Verwendung einzelner Kartonage-Platten, an der Anordnungsfläche mittels einer Haltevorrichtung lösbar befestigt werden.

Von der Erfindung sind Vorrichtungen umfasst, die einen einstückigen Sockel aufweisen, der unmittelbar auf dem Boden aufsteht. Von der Erfindung sind auch Ausführungsbeispiele umfasst, bei denen der Sockel einstückig mit einer Stützeinrichtung verbunden ist, die den Sockel in einer Bodenabstandsstellung hält.

Von der Erfindung sind weiter Ausführungsbeispiele umfasst, bei denen der Sockel relativ zu einer Stützeinrichtung lösbar ausgebildet ist. Die Stützeinrichtung kann z. B. ein Ladungsträger, insbesondere eine Viertelpalette sein.

Von der Erfindung sind auch Ausführungsbeispiele umfasst, bei denen der Sockel aus mehreren Teilen oder Elementen besteht, die relativ zueinander lösbar festlegbar sind.

Weitere Aspekte der erfindungsgemäßen Vorrichtung sind in den nachveröffentlichten deutschen Patentanmeldungen DE 10 2021 103 894.4,10 2021 105 163.0 und 10 2021 105 538.5 des Anmelders offenbart, auf die hiermit zum besseren Verständnis der vorliegenden Erfindung und zur Vermeidung von Wiederholungen verwiesen wird. Der Inhalt dieser beiden vorgenannten Patentanmeldungen wird hiermit in den Inhalt der Offenbarung der vorliegenden Patentanmeldung mit eingeschlossen, dies explizit auch zu dem Zweck, Merkmale, die in den beiden vorgenannten Patentanmeldungen beschrieben sind, in den Inhalt der vorliegenden Patentanmeldung und auch in die Ansprüche der vorliegenden Patentanmeldung bei Bedarf mit aufzunehmen. Jegliche Merkmalskombinationen sind - soweit sie nicht technisch unsinnig sind - als in dieser Patentanmeldung offenbart anzusehen.

Gemäß einer vorteilhaften Ausgestaltung der Erfindung ist der Monitor an dem Sockel angeordnet. Dies ermöglicht eine unmittelbare räumliche Zuordnung der auf dem Monitor angezeigten korrelierten Informationen zu den auf dem Sockel befindlichen Waren.

Gemäß einer weiteren vorteilhaften Ausgestaltung der Erfindung sind dem Sockel mehrere Monitore zugeordnet. Dies ermöglicht eine besonders gute Präsentation der korrelierten Informationen.

Gemäß einer weiteren vorteilhaften Ausgestaltung der Erfindung sind an dem Sockel mehrere Monitore angeordnet. Dies ermöglicht eine ansprechende optische Darstellung der korrelierten Informationen.

Gemäß einer weiteren vorteilhaften Ausgestaltung der Erfindung umfassen die korrelierten Informationen Präsentationinformationen in Bezug zu den Waren und/oder Preisinformationen in Bezug zu den Waren und/oder Informationen über eine Verwendung oder Verwendungsmöglichkeit der Waren und/oder Informationen über eine Beschaffenheit der Waren und/oder Werbeinformationen in Bezug zu den Waren. Dies ermöglicht eine optimierte Informationsvermittlung.

Gemäß einer weiteren Ausgestaltung der Erfindung ist der Monitor distanziert von dem Sockel, aber in dessen räumlicher Nähe, insbesondere lösbar oder fest an oder nahe einer Wand eines Gebäudes, z.B. eines Handelsgeschäftes, angeordnet. Diese Ausführungsform ermöglicht eine besonders einfache Spannungsversorgung des Monitors und eine räumlich optimierte Anordnung des Monitors

Gemäß einer weiteren Ausgestaltung der Erfindung bildet der Monitor zusammen mit dem Sockel ein System aus. Diese Ausgestaltung ermöglicht die Bereitstellung einer funktionierenden Gesamtlösung für ein Handelsgeschäft.

Gemäß einer weiteren Ausgestaltung der Erfindung ist dem Monitor eine Steuerung zugeordnet, mit der eine Information über die Art oder die Identität der Waren zu anderen Daten, insbesondere zu den korrelierten Informationen, in Bezug setzbar ist. Diese Ausgestaltung ermöglicht eine individualisierte Handhabung einer einfachen Konstruktion eines Systems.

Gemäß einer weiteren Ausgestaltung der Erfindung sind eine dem Monitor zugeordnete Steuerung und/oder eine mit der Steuerung verbindbare Rechnereinheit an dem Sockel und/oder an dem Monitor (49, angeordnet. Diese Ausgestaltung ermöglicht eine besonders effiziente Konstruktion der erfindungsgemäßen Vorrichtung.

Gemäß einer weiteren Ausgestaltung der Erfindung ist an dem Sockel und/oder an dem Monitor ein Kommunikationsmodul angeordnet, mit dem Daten an einen externen Rechner übermittelbar sind und/oder mit dem die korrelierten Informationen empfangbar sind. Diese Ausgestaltung ermöglicht eine Kooperation der Vorrichtung mit einem externen Rechner, und z. B. auch eine Übermittlung von Signalen oder Informationen, z. B. dass die Waren und/oder die Vorrichtung einen bestimmten Ort erreicht hat, oder die Waren und ein Sockel miteinander verbunden oder miteinander gekoppelt sind, und/oder, den Abruf bestimmter korrelierter Informationen aus einer Mehrzahl unterschiedlicher korrelierter Informationen sowie dessen Zuordnung zu einem an dem Sockel angeordneten oder einem Sockel räumlich zugeordneten Monitor.

Gemäß einer weiteren Ausgestaltung der Erfindung ist an dem Sockel und/oder an dem Monitor ein elektronischer Speicher angeordnet, in dem die korrelierten Informationen speicherbar sind und/oder in dem eine Information über die Art oder die Identität der Waren speicherbar ist. Diese Ausgestaltung ermöglicht die Bereitstellung eines vollständig autarken, von externen Netzwerken unabhängigen Systems und/oder eine komfortable Handhabung.

Gemäß einer weiteren Ausgestaltung der Erfindung ist an dem Sockel eine Halterung zur insbesondere lösbaren Festlegung des Monitors an dem Sockel angeordnet. Diese Ausgestaltung ermöglicht eine besonders gute Handhabung.

Gemäß einer weiteren Ausgestaltung der Erfindung weisen das Tray und/oder der Sockel Abmessungen auf, die den Abmessungen eines Ladungsträgers, insbesondere einer Viertelpalette entsprechen und/oder diese Abmessungen unterschreiten. Diese Ausgestaltung ermöglicht eine beeinträchtigungsfreie Handhabbarkeit des Sockels und/oder der Vorrichtung.

Gemäß einer weiteren Ausgestaltung der Erfindung ist die Halterung für den Monitor innerhalb dieser Abmessungen angeordnet ist. Diese Ausgestaltung ermöglicht eine beeinträchtigungsfreie Handhabbarkeit des Sockels und/oder der Vorrichtung.

Gemäß einer weiteren Ausgestaltung der Erfindung ist der Monitor an einem mobilen, kommunikationsfähigen, elektronischen Gerät, z.B. einem Smartphone oder einer Smartwatch angeordnet. Diese Ausgestaltung ermöglicht das gezielte Ansprechen von einem Handelsgeschäft, insbesondere in einem Naherfassungsbereich der Vorrichtung befindlichen Kunden, die ein solches Gerät mit sich führen, z. B. ein Smartphone oder eine Smartwatch. Die Geräte weisen ebenfalls einen Bildschirm auf, qualifizieren damit im Sinne der Erfindung als Monitor, und können die korrelierten Informationen anzeigen. Eine Initiierung der Anzeige der Informationen kann von dem Monitor und/oder von dem Sockel aus erfolgen, insbesondere gesteuert durch die zuvor beschriebene Steuerung.

Gemäß einer weiteren Ausgestaltung der Erfindung ist an dem Sockel und/oder an dem Monitor ein Kommunikationsmodul angeordnet, mit dem die korrelierten Informationen an das mobile, kommunikationsfähige, elektronische Gerät übermittelbar sind. Dies ermöglicht eine besonders elegante zielgerichtete Informationsübermittlung.

Gemäß einer weiteren Ausgestaltung der Erfindung erfolgt eine Übermittlung der korrelierten Informationen, wenn sich das Gerät in einem Nahbereich des Sockels befindet. Diese Ausgestaltung der Erfindung ermöglicht ein automatisches Übermitteln von korrelierten Informationen z. B. jedes Mal, oder erst dann, wenn sich ein zuvor beschriebenes mobiles Gerät in einem Nahbereich eines Sockels begibt oder sich dort während einer Mindestdauer aufhält.

Gemäß der Lehre eines Ausführungsbeispiels der vorliegenden Erfindung wird eine Tray-Kennung und eine Sockel-Kennung bereitgestellt. Diese Informationen können zueinander in Bezug gesetzt werden und als verknüpfte Information weitergegeben werden.

Bei einer vorteilhaften Ausgestaltung der Erfindung kann dieser verknüpften Information auch noch wenigstens eine weitere Information hinzugefügt werden: Beispielsweise kann als weitere Information erfasst und vermerkt werden, dass die Vorrichtung abgebaut worden ist, oder wann die Vorrichtung abgebaut worden ist. Ein solcher Abbau einer Vorrichtung kann z. B. von einer Bedienperson einer Verkaufsstätte erfasst werden, vorzugsweise wiederum mit einem Lesegerät erfasst werden, z. B. wenn das letzte der Trays von dem Sockel entfernt wird, oder wenn das Display ggf. mit noch nicht vollständig abverkauften Waren, also auf dem Display verbleibenden Trays, aus der Verkaufsstätte entfernt wird. Auch eine solche Information über einen erfolgten Abbau der Vorrichtung und/oder über ein Entfernen der Vorrichtung oder ein Entfernen des Sockels aus der Verkaufsstätte kann als weitere Information erfasst, und zwecks Weiterverarbeitung an eine Recheneinheit übermittelt werden.

Alternativ und/oder zusätzlich kann als weitere Information auch die Information aufgenommen werden, wie viele Waren und/oder wie viele Trays sich zu dem Zeitpunkt des Abbaus der Vorrichtung noch auf dem Sockel befinden. Es kann also eine Information über den Befüllungszustand oder den Beladungszustand des Sockels zu dem Zeitpunkt des Abbaus der Vorrichtung aufgenommen werden und als weitere Information erfasst und übermittelt werden. Die Übermittlung kann an eine Recheneinheit erfolgen. Die weitere Information kann ebenfalls für eine weitere Verarbeitung zur Verfügung gestellt werden.

Als weitere Information kann darüber hinaus eine Information über den Beladungszustand des Sockels auch schon zu einem Zeitpunkt vor dem Abbau der Vorrichtung mit erfasst werden.

Beispielsweise kann dem Sockel hierzu eine Waage, oder ganz allgemein eine Wiegeeinrichtung, zum Wiegen der auf dem Sockel angeordneten Waren, zugeordnet werden. Hierzu kann beispielsweise durch geeignete Maßnahmen, z. B. durch Anordnung eines zweiten Bodens, oder durch Anordnung von Dehnungsmessstreifen, oder auf andere Weise erfasst werden, welche Masse oder welches Gewicht an Waren auf der Aufstellfläche des Sockels angeordnet ist. Diese Information kann einmalig oder mehrmalig, laufend, ständig, regelmäßig oder sukzessive erfasst und/oder als weitere Information übermittelt werden. Auch aus solchen weiteren Informationen können Rückschlüsse auf das aktuelle oder zu erwartende Nachfrageverhalten gezogen werden.

Die weitere Information über einen Beladungs- oder Befüllzustand des Sockels vor dem Abbau oder bei dem Abbau des Sockels kann als weitere Information an eine Recheneinheit übermittelt werden und für eine weitere Verarbeitung zur Verfügung gestellt werden.

So kann beispielsweise in einem Werk des Herstellers der Waren sehr frühzeitig eine Information erlangt werden, dass sich bestimmte Waren sehr schnell oder sehr langsam oder erwartungsgemäß abverkaufen, so dass hier entsprechend eine Steuerung der Produktionsplanung erfolgen kann.

Soweit die weitere Information eine Information über den Beladungszustand des Sockels umfasst, kann der Beladungszustand entweder manuell, also z. B. von einer Bedienperson, erfasst werden, und z. B. händisch in eine Lesegerät eingegeben werden, z. B. als Information über die Zahl noch nicht vollständig abverkaufter Trays oder der verbleibenden Waren, z. B. in Stück oder in Gramm oder Kilogramm, oder es kann eine automatische Erfassung erfolgen, beispielsweise über die noch auf dem Sockel verbleibenden und noch nicht vollständig oder nur teilweise abverkauften Trays. Die verbleibenden und vollständig oder teilweise befüllten Trays können z. B. nochmals eingescannt oder eingelesen werden, z. B. kann deren Tray-Kennung nochmals eingescannt oder eingelesen werden, und diese Information kann als weitere Information erfasst und an eine Recheneinheit übermittelt werden.

Während die verknüpfte Information erfindungsgemäß insbesondere sehr frühzeitig übermittelt werden kann, nämlich zu dem oder nahe dem Zeitpunkt, zu dem die Vorrichtung gerade die Verkaufsstätte erreicht hat oder aufgebaut worden ist, können die weiteren Informationen später, nachfolgend, insbesondere zum Zeitpunkt des Abbaus der Vorrichtung oder auch davor, übermittelt werden. Es können erfindungsgemäß auch weitere Informationen zu verschiedenen Zeitpunkten zwischen Aufbau und Abbau der Vorrichtung übermittelt werden.

Gemäß einer vorteilhaften Ausführungsform der Erfindung ist dem Tray und/oder den Waren ein Träger einer Tray-Kennung zugeordnet, mit der das Tray und/ oder die Waren identifizierbar oder als einer Gruppe von Trays und/oder als einer Gruppe von Waren zugehörig identifizierbar ist.

Gemäß einer vorteilhaften Ausführungsform der Erfindung ist an dem Sockel eine Einrichtung mit einer Sockel-Kennung angeordnet, mit der der Sockel identifizierbar ist.

Gemäß einer alternativen Ausführungsform der Erfindung ist der Träger der Tray-Kennung an dem Tray angeordnet. Dies ermöglicht eine besonders einfache Konstruktion der erfindungsgemäßen Vorrichtung.

Gemäß einer alternativen vorteilhaften Ausgestaltung der Erfindung ist der Träger der Tray-Kennung an einer an dem Sockel anbringbaren Sockel-Kartonage angeordnet. Dies ermöglicht ebenfalls eine alternative einfache Konstruktion der erfindungsgemäßen Vorrichtung.

Von der Erfindung ist auch umfasst, wenn wenigstens ein Träger einer Tray-Kennung an dem Tray selbst und wenigstens ein weiterer Träger der Tray-Kennung an einer an dem Sockel anbringbaren Sockel-Kartonage angeordnet ist.

Gemäß einer weiteren vorteilhaften Ausgestaltung der Erfindung ist die Tray-Kennung zu der Sockel-Kennung in Bezug setzbar. Im einfachsten Fall kann ein Wertepaar gebildet werden. Dieses kann z. B. von einem Lesegerät aufgenommen werden. Die eingelesenen oder aufgenommenen Kennungen, also die Tray-Kennung und die Sockel-Kennung, können entweder gemeinsam oder kombiniert oder sukzessiv oder getrennt von dem Lesegerät an eine Recheneinheit übermittelt werden. Von der Erfindung ist auch umfasst, wenn die Tray-Kennung von einem ersten Lesegerät und die Sockel-Kennung von einem anderen zweiten Lesegerät aufgenommen werden. Besonders vorteilhaft ist gemäß einer vorteilhaften Ausgestaltung der Erfindung, wenn die Tray-Kennung und die Sockel-Kennung von einem Lesegerät, insbesondere von demselben Lesegerät, auslesbar sind. Weiter ist vorteilhaft vorgesehen, wenn die Sockel-Kennung und die Tray-Kennung derselben Art angehören, also beispielsweise beide Kennungen mittels einer Kamera erfassbar sind, und z. B. beide eine Barcode-Kennung, oder beide einen QR-Code umfassen. Dies ermöglicht eine einfache Verarbeitung der Informationen über die Kennungen.

Gemäß einer weiteren vorteilhaften Ausgestaltung der Erfindung ist die Tray-Kennung und/oder die Sockel-Kennung optisch, insbesondere mittels einer Kamera, auslesbar. Dies ermöglicht einen Rückgriff auf herkömmliche Lesegeräte und z. B. auch eine visuelle Überprüfbarkeit von einer Bedienperson, soweit gewünscht. Alternativ kann die Kennung elektrisch ausgelesen werden, beispielsweise durch Anlegen oder Messen von Spannungen, Strömen, elektrischen oder magnetischen Feldern, etc.

Weiter alternativ kann die Kennung elektromagnetisch ausgelesen werden, insbesondere induktiv oder kapazitiv, insbesondere unter Zuhilfenahme elektromagnetischer Wellen. Dabei können die Träger der Kennungen Schwingkreise umfassen, die durch elektromagnetische Felder, insbesondere durch elektromagnetische Wechselfelder, angeregt werden können, und auf diese Weise dazu veranlasst werden, ein Signal zu emittieren, das einen Rückschluss auf die Tray-Kennung oder auf die Sockel-Kennung zulässt.

Auch andere geeignete physikalische Ausleseformen, wie z. B. eine akustische oder kapazitive Auslesung, sind von der Erfindung umfasst.

Gemäß einer weiteren vorteilhaften Ausgestaltung der Erfindung sind die Tray-Kennung und die Sockel-Kennung von einem Lesegerät, insbesondere von demselben Lesegerät, auslesbar.

Gemäß einer weiteren vorteilhaften Ausgestaltung der Erfindung ist die Tray-Kennung auf eine Fläche des Trays gedruckt, geklebt oder geprägt. Es ist bei dieser Ausführungsform der Erfindung möglich, dass die Konstruktion des Trays an sich nicht geändert wird, sondern ein Tray einer herkömmlichen Konstruktion verwendet werden kann, wobei nur die Tray-Kennung zusätzlich, ggf. versteckt, kleinbauend, aber für die Bedienperson, die die Kennung einlesen soll, gut erreichbar oder gut sichtbar, oder insbesondere von einem Lesegerät gut erfassbar, auf dem Tray angebracht ist.

Von der Erfindung ist auch umfasst, wenn die Tray-Kennung auf einer abreißbaren Lasche des Trays angeordnet wird, die beispielsweise bei dem Assemblieren der Vorrichtung entfernt wird, um eine Zugriffsöffnung für die Waren bereitzustellen.

Gemäß einer weiteren vorteilhaften Ausgestaltung der Erfindung sind die Tray-Kennung und/oder die Sockel-Kennung optisch, elektrisch, elektromagnetisch, induktiv, kapazitiv, oder akustisch oder auf eine andere Weise, insbesondere maschinell oder automatisiert oder automatisierbar auslesbar.

Gemäß einer weiteren vorteilhaften Ausgestaltung der Erfindung besteht das Tray aus einem Kartonage-Material besteht oder umfasst Kartonage-Material.

Gemäß einer weiteren vorteilhaften Ausgestaltung der Erfindung ist die Tray-Kennung auf eine Fläche des Tray gedruckt oder geklebt oder geprägt.

Gemäß einer weiteren vorteilhaften Ausgestaltung der Erfindung ist die Einrichtung, die die Sockel-Kennung aufweist, unverlierbar und/oder lösbar befestigbar an dem Sockel gehalten. Hierzu kann beispielsweise an dem Sockel ein Träger für die Sockel-Kennung fest angeordnet, z. B. integral mit angespritzt oder angeformt, sein. Der Träger, z. B. ein Tag, kann aber z. B. auch lösbar an dem Sockel angebracht sein. Auch der Sockel kann einen Aufkleber oder einen Aufdruck oder eine Aufprägung oder eine Beschichtung umfassen, die die Sockel-Kennung umfasst.

Gemäß einer weiteren vorteilhaften Ausgestaltung der Erfindung umfasst der Sockel eine Stützeinrichtung, mit der der Sockel in einer Bodenabstandsstellung gehalten ist. Dies ermöglicht einen Untergriff von Zinken eines Gabelstaplers. Dabei kann insbesondere vorgesehen sein, dass die Stützeinrichtung von einer Viertelpalette bereitgestellt ist. Die Einrichtung mit der Sockel-Kennung kann z. B. auch an der Stützeinrichtung, also z. B. auch an der Viertelpalette, angeordnet sein.

Gemäß einer vorteilhaften Ausgestaltung der Erfindung ist die Stützeinrichtung von einem Ladungsträger, insbesondere von einer Viertelpalette, bereitgestellt.

Gemäß einer vorteilhaften Ausgestaltung der Erfindung ist die Einrichtung mit der Sockel-Kennung an der Stützeinrichtung angeordnet.

Gemäß einer vorteilhaften Ausgestaltung der Erfindung ist an dem Sockel eine Haltevorrichtung angeordnet, mit der die Sockel-Informationsfläche lösbar an dem Sockel, insbesondere relativ zu einer Anordnungsfläche an dem Sockel, festlegbar und/oder positionierbar ist. Die Haltevorrichtung kann insbesondere eine mechanische Befestigung der Sockel-Informationsfläche ermöglichen, beispielsweise unter Zuhilfenahme von Formschlussmitteln, wie z. B. Vorsprüngen, Aufnahmen, Nuten, Klemm- oder Clipselementen, Drehknebeln, Hebeln oder dergleichen.

Vorteilhaft sind die Haltemittel so ausgebildet, dass eine intuitive, insbesondere werkzeuglose Befestigung und Wiederlösbarkeit zugelassen ist.

Die Haltevorrichtung ist vorteilhafterweise so stabil ausgebildet, dass sie weder bei einer Befestigung der Sockel-Informationsfläche noch bei dessen Lösung beschädigt oder zerstört werden kann, sondern zahlreiche Male wieder verwendbar ist, und vorteilhafterweise eine Lebensdauer aufweist, die der Lebensdauer des Sockels entspricht.

Von der Erfindung ist auch umfasst, wenn die Haltevorrichtung Klettverschlusselemente, Magnete, Einschubleisten, Nuten, Klemmvorrichtungen, Clipsvorrichtungen, Drehknebel oder dergleichen umfasst. Von der Erfindung ist auch umfasst, wenn die Haltevorrichtung Halteflächen oder Anschlagflächen oder Positionierflächen umfasst, um den Träger der Sockel-Informationsfläche in einer definierten vorherbestimmten Anordnungsposition festzulegen.

Gemäß einer weiteren vorteilhaften Ausgestaltung der Erfindung umfasst die Haltevorrichtung wenigstens eine Aufnahme oder eine Einstecknut und/oder wenigstens einen Befestigungsvorsprung zur Festlegung der Sockel-Informationsfläche und/oder wenigstens eine Anschlagfläche für die Sockel-Informationsfläche. Dies ermöglicht eine Konstruktion, die eine intuitive Befestigung der Sockel-Informationsfläche an dem Sockel zulässt.

Als Kartonage-Material im Sinne dieser Erfindung wird jedes geeignete Papier, Karton oder pappeähnliches Material angesehen, wie es bereits im Stand der Technik zur Bereitstellung von bedruckbaren oder beklebbaren oder beschriftbaren Kartonageelementen bekannt ist.

Gemäß einer weiteren vorteilhaften Ausgestaltung der Erfindung umfasst die Sockel-Kartonage wenigstens ein plattenförmiges Element. Die Sockel-Kartonage ist also nach Art einer Kartonageplatte ausgebildet. Dies ermöglicht eine besonders einfache Befestigbarkeit der Sockel-Informationsfläche an dem Sockel bzw. an der Anordnungsfläche.

Gemäß einer weiteren alternativen vorteilhaften Ausgestaltung der Erfindung ist die Sockel-Kartonage schlauchartig oder rahmenartig ausgebildet. Bei diesem Ausführungsbeispiel kann die Kartonage beispielsweise in einem flachliegenden Zustand, platzsparend, komprimiert, transportiert werden und vor Ort aufgeklappt und in eine Rahmenform überführt werden. Die Schlauchform oder Rahmenform ermöglicht ein besonders einfaches Überstülpen der Sockel-Kartonage über den Sockel. Dies erlaubt eine besonders einfache Befestigung der Sockel-Kartonage an dem Sockel sowie gegebenenfalls auch ein besonders einfaches Lösen der Sockel-Kartonage von dem Sockel nach einem Abverkauf der Waren.

Gemäß einer weiteren vorteilhaften Ausgestaltung der Erfindung ist die Sockel-Kartonage über den Sockel stülpbar. Dies ermöglicht eine besonders einfache Handhabung.

Gemäß einer weiteren vorteilhaften Ausgestaltung der Erfindung bestehen die Trays aus Kartonage. Dies ermöglicht eine Verwendung von Trays herkömmlicher Bauform. Die erfindungsgemäße Vorrichtung kann also an sich bekannte Kartonagetrays in unveränderter Weise nutzen.

Gemäß einer weiteren vorteilhaften Ausgestaltung der Erfindung weisen die Trays jeweils eine Zugriffsöffnung für die Waren auf. Dies ermöglicht eine komfortable Entnahme der Waren aus den Trays.

Gemäß einer weiteren vorteilhaften Ausgestaltung der Erfindung weist der Sockel eine Grundfläche mit Abmessungen auf, die den Abmessungen einer Viertelpalette entsprechen. Dies ermöglicht eine Eingliederung einer erfindungsgemäßen Vorrichtung und eines erfindungsgemäßen Sockels in bestehende Ordnungssysteme, beispielsweise in Ordnungssysteme für die Lagerhaltung und Vorratshaltung von Waren.

Auch ermöglicht diese Ausführungsform eine Weiterverwendung von Kartonage-Trays herkömmlicher Bauart in unveränderten Abmessungen. Gemäß einer weiteren vorteilhaften Ausgestaltung der Erfindung weist der Sockel eine Höhe zwischen 20 und 80 cm, insbesondere eine Höhe von 75 cm auf. Dies ermöglicht eine komfortable Entnahme von Waren aus den auf dem Sockel angeordneten Kartonage-Trays.

Gemäß einer weiteren vorteilhaften Ausgestaltung der Erfindung ist die Aufstellfläche plan ausgebildet. Dies ermöglicht eine besonders einfache Anordnung von Trays auf dem Sockel. Auch kann die Aufstellfläche auf einfache Weise gereinigt oder desinfiziert werden. Schließlich ermöglicht diese Ausgestaltung bei Bedarf eine einfache Stapelung mehrerer Sockel übereinander.

Gemäß einer weiteren vorteilhaften Ausgestaltung der Erfindung weist der Sockel die Form eines Quaders auf. Dies ermöglicht einen Rückgriff auf herkömmliche Bauformen von Kartonagen-Display-Sockeln.

Gemäß einer weiteren vorteilhaften Ausgestaltung der Erfindung ist der Sockel hohl ausgebildet. Dies ermöglicht einen minimierten Materialeinsatz und eine Konstruktion eines Sockels mit nur geringem Gewicht.

Gemäß einer weiteren vorteilhaften Ausgestaltung der Erfindung besteht der Sockel aus vier Seitenwänden und einer Deckenwand. Dies ermöglicht eine besonders einfache Bauweise und Konstruktion und ein geringes Gewicht eines Sockels für eine erfindungsgemäße Vorrichtung.

Gemäß einer weiteren vorteilhaften Ausgestaltung der Erfindung besteht der Sockel aus vier Seitenwänden, einer Bodenwand und einer Deckenwand. Im Unterschied zu der zuvor beschriebenen Variante ist bei dieser Ausführungsform eine zusätzliche Bodenwand vorgesehen. Dies ermöglicht die Anordnung zusätzlicher mechanischer Schnittstellen an der Bodenplatte, beispielsweise, um den Sockel an einer Viertelpalette zu befestigen oder zu verriegeln.

Gemäß einer weiteren vorteilhaften Ausgestaltung der Erfindung sind die Wände des Sockels relativ zueinander verlagerbar und/oder voneinander lösbar ausgebildet. Dies ermöglicht insbesondere eine Ausbildung des Sockels derart, dass dieser zwischen einer komprimierten Nicht-Gebrauchsposition und einer ausgefahrenen oder montierten Gebrauchsposition verlagerbar ist oder von der jeweils einen Position in die jeweils andere Position überführbar bzw. rücküberführbar ist. Damit kann der Sockel dann, wenn er gerade nicht gebraucht wird, platzsparend untergebracht werden. Auch kann er unter Erforderung eines nur geringen Volumens platzsparend transportiert werden.

Gemäß einer weiteren vorteilhaften Ausgestaltung der Erfindung ist der Sockel aus einer aufgestellten Gebrauchsposition in eine komprimierte Nicht-Gebrauchsposition überführbar. Dies ermöglicht eine platzsparende Unterbringung und/oder einen platzsparenden Transport des Sockels, falls dieser nicht, bzw. nicht mehr gebraucht wird.

Gemäß einer weiteren vorteilhaften Ausgestaltung der Erfindung umfasst der Sockel an zumindest drei seiner Seiten Anordnungsflächen für eine oder mehrere Sockel-Informationsflächen. Dies ermöglicht die Bereitstellung optimierter bzw. maximierter Sockel-Informationsflächen, die herkömmlichen Sockel-Informationsflächen entsprechen können oder hinsichtlich ihrer Gestaltung oder Konstruktion an diese angelehnt sein können.

Gemäß einer weiteren vorteilhaften Ausgestaltung der Erfindung ist die Stützeinrichtung des Sockels von einer Viertelpalette bereitgestellt. Der Sockel ist vorteilhafterweise mit der Viertelpalette lösbar verbindbar oder lösbar mit dieser verriegelbar. Dies ermöglicht einen Rückgriff auf herkömmliche Stützeinrichtungen und die Verwendung kommerziell erhältlicher Elemente.

Die Erfindung bezieht sich weiterhin auf ein System nach Anspruch 14.

Eine Aufgabe der Erfindung nach Anspruch 14 besteht insbesondere darin, ein System bereitzustellen, das es ermöglicht, Vorrichtungen zur Präsentation von Waren, unter Erzielung ökologischer Verbesserungen gegenüber bekannten Systemen bereitzustellen, und welches darüber hinaus die Bereitstellung von Informationen zulässt.

Die Erfindung löst diese Aufgabe mit den Merkmalen des Anspruches 14.

Zur Erläuterung der Merkmale des Anspruches 14 und der damit einhergehenden Vorteile wird zur Vermeidung von Wiederholungen auf die vorherigen Ausführungen zu den Ansprüchen 1 bis 13 verwiesen, die zu der Erfindung nach Anspruch 31 analog gelten.

Die Erfindung bezieht sich des weiteren auf ein Verfahren nach Anspruch 15.

Ausgangspunkt ist ein Verfahren des Standes der Technik, bei dem eine Vorrichtung bereitgestellt wurde.

Der Erfindung liegt die Aufgabe zugrunde, ein Verfahren anzugeben, mit dem eine verbesserte Informationsvermittlung möglich wird.

Die Erfindung löst diese Aufgabe mit dem Verfahren nach Anspruch 15.

Zur Vermeidung von Wiederholungen wird bezüglich des Verständnisses der Erfindung nach Anspruch 15 und bezüglich des Verständnisses der Merkmale nach Anspruch 15 und zur Erläuterung der Merkmale nach Anspruch 15 auf die vorherigen Ausführungen verwiesen, die analog gelten.

Gemäß einer vorteilhaften Ausgestaltung der Erfindung ist das Verfahren gekennzeichnet durch die Schritte:
f) Erfassen eines einen Monitor aufweisenden elektronischen, mobilen, kommunikationsfähigen Geräts in einem Nahbereich des Sockels,
g) Übermitteln der korrelierten Informationen an das Gerät,
h) Anzeigen der korrelierten Information auf dem Gerät.

Weitere Vorteile der Erfindung ergeben sich aus den nicht zitierten Unteransprüchen sowie anhand der nachfolgenden Beschreibung der in den Zeichnungen dargestellten Ausführungsbeispiele. Darin zeigen:
- Fig. 1: in einer schematischen perspektivischen Darstellung ein Ausführungsbeispiel eines Sockels einer erfindungsgemäßen Vorrichtung, wobei beispielhaft veranschaulicht ist, dass an drei unterschiedlichen Positionen an dem Sockel jeweils eine Einrichtung mit einer Sockel-Kennung angeordnet sein kann,
- Fig. 2: den Sockel der Fig. 1 in Draufsicht gemäß Ansichtspfeil II in Fig. 1 zur Veranschaulichung der Abmessungen der Grundfläche des Sockels,
- Fig. 3: in einer perspektivischen schematischen Darstellung ein Ausführungsbeispiel einer erfindungsgemäßen Vorrichtung mit einem Sockel gemäß Figur 1 und mit drei auf dem Sockel angeordneten, leeren Kartonagen-Trays, wobei der Sockel von einer Sockel-Kartonage teilweise umhüllt ist, und wobei an jedem der Kartonage-Trays und an der Sockel-Kartonage jeweils ein Träger mit einer Tray-Kennung angeordnet ist,
- Fig. 3a: in einer teilgeschnittenen schematischen vergrößerten Darstellung eine Fläche des obersten Trays der Vorrichtung gemäß Fig. 3, etwa gemäß dem Teilkreis Illa in Fig. 3, wobei zusätzlich zur Veranschaulichung ein Barcode als Beispiel für eine Tray-Kennung, dargestellt ist.
- Fig. 3b: ein weiteres Ausführungsbeispiel in einer Darstellung gemäß Fig. 3a, wobei die Tray-Kennung von einem alphanumerischen Code gebildet ist,
- Fig. 4: die Vorrichtung der Fig. 3, wobei die Kartonage-Trays mit Waren in Form von Schokoladen-Nikoläusen befüllt sind, wobei jedes der Kartonage-Trays eine Vielzahl von Tray-Informationsflächen aufweist, und wobei an dem Sockel eine Sockel-Kartonage angeordnet ist, wobei an dem Sockel, die Sockel-Kartonage teilweise überdeckend, ein Monitor angeordnet ist,
- Fig. 5: eine Sockel-Kartonage, die als rahmenartige Kartonage ausgebildet ist, wobei der obere Teil der Fig. 5 die Sockel-Kartonage in zusammen gefaltetem Zustand, und der untere Teil der Fig. 5 die Sockel-Kartonage in aufgefalteten oder auseinandergefalteten Zustand zeigt,
- Fig. 6: die aufgefaltete Sockel-Kartonage der Fig. 5 und in einer Abstandsstellung davon einen Sockel gemäß Fig. 1, wobei jeweils ein von einer Hand einer Bedienperson gehaltenes Lesegerät schematisch angedeutet ist, mit dem die Tray-Kennung und die Sockel-Kennung auslesbar ist,
- Fig. 7: den Sockel der Fig. 6 mit übergestülpter Sockel-Kartonage, wobei an dem Sockel, die Sockel-Kartonage teilweise überdeckend, ein Monitor angeordnet ist,
- Fig. 8: ein Ausführungsbeispiel einer Handhabungseinheit in einer Seitenansicht, umfassend drei Kartonage-Trays, gefüllt mit Waren, angeordnet auf einer Viertelpalette, und verzurrt mittels Umreifungsmitteln, wobei die Handhabungseinheit zusätzlich auch eine Sockel-Kartonage im zusammengefalteten Zustand gemäß dem oberen Teil der Fig. 5 umfasst,
- Fig. 9: ein weiteres Ausführungsbeispiel eines Sockels einer erfindungsgemäßen Vorrichtung in Einzeldarstellung mit zwei distanziert davon angeordneten Sockel-Kartonagen in Form von Plattenelementen,
- Fig. 10: den Sockel der Fig. 9 mit daran befestigten Plattenelementen, wobei an dem Sockel, die Sockel-Kartonage teilweise überdeckend, ein Monitor angeordnet ist,
- Fig. 11: in einer schematischen Darstellung ein Blockdiagramm als Prinzipschaubild zur Veranschaulichung der Verknüpfung der Tray-Kennung mit der Sockel-Kennung und der Weiterverarbeitung der Informationen,
- Fig. 12: ein Ausführungsbeispiel eines erfindungsgemäßen Systems in einer schematischen blockschaltbildartigen Darstellung, und
- Fig. 13: ein Ausführungsbeispiel einer erfindungsgemäßen Vorrichtung in einer Darstellung gemäß Fig. 1, wobei an dem Sockel ein Monitor angeordnet ist, mit einem angedeuteten Netzkabel, zur Spannungsversorgung des Monitors, oder zur Spannungsversorgung des Sockels, der seinerseits den Monitor mit Spannung versorgt,
- Fig. 14: ein weiteres Ausführungsbeispiel in einer Darstellung gemäß Fig. 13, wobei eine Spannungsversorgungeinrichtung für den Monitor mit einer Batterie oder einem Akku an dem Sockel angeordnet ist,
- Fig. 15: ein weiteres Ausführungsbeispiel einer erfindungsgemäßen Vorrichtung mit einer Halterung für einen Monitor und distanziert vom Sockel angeordnet schematisch dargestellt ein Monitor,
- Fig. 16: ein weiteres Ausführungsbeispiel der erfindungsgemäßen Vorrichtung mit einer an dem Sockel angeordneten und dem Monitor zugeordneten Steuerung und einem Kommunikationsmodul, das den Sockel über einen Funkpfad mit einem externen Rechner verbindet,
- Fig. 17: ein weiteres Ausführungsbeispiel einer erfindungsgemäßen Vorrichtung in einer Darstellung gemäß Fig. 13, wobei einem Sockel drei Monitore angeordnet sind,
- Fig. 18: ein weiteres Ausführungsbeispiel einer erfindungsgemäßen Vorrichtung mit einem Sockel, an dem ein Monitor angeordnet ist, und einem Kommunikationsmodul, das mit einem externen Rechner in Form eines Lesegerätes verbunden ist, das von einer Bedienperson in einem Handelsgeschäft betätigbar oder bedienbar ist,
- Fig. 19: in einer abgebrochenen, schematischen, perspektivischen Darstellung eine erfindungsgemäße Vorrichtung und ein erfindungsgemäßes System in einem Handelsgeschäft, wobei an einer Gebäudewand des Handelsgeschäftes ein Monitor angeordnet ist, der über eine Funkstrecke mit dem Sockel verbunden ist, und
- Fig. 20: ein weiteres Ausführungsbeispiel einer erfindungsgemäßen Vorrichtung und eine schematisch angedeutete Person, die in einem Handelsgeschäft Einkäufe tätigt, und die elektronische, kommunikationsfähige, mobile Endgeräte in Form eines Smartphones und in Form einer Smartwatch trägt, die über eine Funkstrecke mit dem Sockel verbindbar sind.

Ausführungsbeispiele der Erfindung sind in der nachfolgenden Figurenbeschreibung, auch unter Bezugnahme auf die Zeichnungen, beispielhaft beschrieben. Dabei werden der Übersichtlichkeit halber - auch soweit unterschiedliche Ausführungsbespiele betroffen sind - gleiche oder vergleichbare Teile oder Elemente oder Bereiche mit gleichen Bezugszeichen, teilweise unter Hinzufügung kleiner Buchstaben, bezeichnet.

Merkmale, die nur in Bezug zu einem Ausführungsbeispiel beschrieben, dargestellt oder offenbart sind, können im Rahmen der Erfindung auch bei jedem anderen Ausführungsbeispiel der Erfindung vorgesehen werden. Derartig geänderte Ausführungsbeispiele sind - auch wenn sie in den Zeichnungen nicht dargestellt sind - von der Erfindung mit umfasst.

Alle offenbarten Merkmale sind für sich erfindungswesentlich. In die Offenbarung der Anmeldung wird hiermit auch der Offenbarungsinhalt der zugehörigen Prioritätsunterlagen (Abschrift der Voranmeldung) sowie der zitierten Druckschriften und der beschriebenen Vorrichtungen des Standes der Technik inhaltlich vollumfänglich mit einbezogen, auch zu dem Zweck, einzelne oder mehrere Merkmale der dort offenbarten Gegenstände in einen oder in mehrere Ansprüche der vorliegenden Anmeldung mit aufzunehmen. Auch solche geänderten Ausführungsbeispiele sind - auch wenn sie in den Zeichnungen nicht dargestellt sind - von der Erfindung mit umfasst.

Ein erstes Ausführungsbeispiel einer in seiner Gesamtheit in den Figuren mit dem Bezugszeichen 10 bezeichneten erfindungsgemäßen Vorrichtung ist in Fig. 4 dargestellt. Hier sind auf einem Sockel 12 drei Kartonage-Trays 11a, 11b, 11c angeordnet.

Der Sockel 12 der Vorrichtung der Fig. 4 ist in Fig. 1 in Alleindarstellung, und ohne angebrachte Sockel-Kartonage 15 dargestellt: Fig. 1 lässt erkennen, dass der Sockel 12, der insbesondere aus Kunststoff besteht, im Wesentlichen quaderförmig ausgebildet ist. Er umfasst eine Deckenwand 31 und vier im Wesentlichen eben ausgebildete Seitenwände 32a, 32b, 32c, 32d. Vorteilhafterweise ist der Sockel 12 hohl ausgebildet. Sämtliche Wände 31, 32a, 32b, 32c, 32d sind weiter vorteilhafterweise entlang ihrer Außenseite im Wesentlichen glatt ausgebildet.

Der Sockel 12 umfasst eine Stützeinrichtung 13, die den Sockel 12 in eine Bodenabstandsstellung bringt. Die Stützeinrichtung 13 kann beispielsweise von einer herkömmlichen Viertelpalette 14 gebildet sein.

Die Stützeinrichtung 13 ist vorteilhaft als eine Viertelpalette 14 ausgebildet, und umfasst bei dem Ausführungsbeispiel jeweils vier Füße 30a, 30b, 30c, 30d, die in den Eckbereichen der Viertelpalette 14 angeordnet sind. Zwischen jeweils zwei Füßen 30a, 30b befindet sich ein Eingriffsraum 25a, 25b für nicht dargestellte Zinken eines ebenfalls nicht dargestellten Gabelstaplers. Auf diese Weise kann der Sockel 12 bzw. die gesamte Vorrichtung 10 auf einfache und herkömmliche Weise untergriffen, angehoben und transportiert werden.

Der Sockel 12 weist eine Aufstellfläche 20 auf, die im wesentlichen eben ausgebildet ist. Auf der Aufstellfläche 20 können die Trays 11a, 11b, 11c positioniert werden.

Der Sockel 12 weist, wie am besten aus Fig. 2 ersichtlich, Abmessungen 26, 27 auf, die den Abmessungen einer Viertelpalette 14 entsprechen. Hierzu weist der Sockel 12 eine Länge 26 auf, die einer Länge einer Viertelpalette 14 entspricht, und eine Breite 27, die einer Breite einer Viertelpalette entspricht.

Der Sockel 12 verbleibt vorteilhaft - aber nicht zwingend - am Verkaufsort, also z. B. in einem Supermarkt oder nahe des Verkaufsortes.

Fig. 8 zeigt eine Handhabungseinheit 35, wie sie in konfektioniertem Zustand das Werk eines Herstellers von Waren verlässt. Bei dem Ausführungsbeispiel sind die Waren 16a, 16b, 16c, 16d beispielhaft als Schokoladennikoläuse dargestellt, um Aktionswaren, z. B. jahreszeitbedingte Waren, zu veranschaulichen. Fig. 4 zeigt die Vorrichtung 10 mit drei Trays 11a, 11b, 11c, die vollständig mit Schokoladennikoläusen als Waren 16a, 16b, 16c befüllt sind.

Gemäß Fig. 8 wird die Handhabungseinheit 35 auf einer Viertelpalette 14 transportiert. Drei Kartonage-Trays 11a, 11b, 11c sind unter Zuhilfenahme von Umreifungsmitteln 37a, 37b, 37c, d mit der Viertelpalette zusammengeschnürt. Angemerkt sei, dass Fig. 8 eine Viertelpalette 14 zeigt, aber auch ein anderer beliebiger Ladungsträger 36 für die Handhabungseinheit 35 verwendet werden kann.

Von dem Werk des Herstellers der Waren 16a, 16b, 16c wird die Handhabungseinheit 35 in konfektioniertem Zustand zu der Verkaufsstätte transportiert. Dort werden die Umreifungsmittel 37a, 37b, 37c, 37d gelöst und die Trays 11a, 11b, 11c können dort auf den Sockel 12 aufgesetzt werden.

Bestandteil der Handhabungseinheit 35 des Ausführungsbeispiels der Fig. 8 ist eine sogenannte Sockel-Kartonage 15, die gemäß Fig. 8 im zusammengefalteten, komprimierten Zustand dargestellt ist.

Von der Erfindung sind auch Ausführungsbeispiele umfasst, bei denen Sockel-Kartonagen nicht vorgesehen sind. Zunächst sollen jedoch eine Reihe von Ausführungsbeispielen mit Sockel-Kartonage 15 erläutert werden.

Die Sockel-Kartonage 15 zeigt Fig. 5 im oberen Teil in zusammengefaltetem Zustand und im unteren Teil in einem auseinandergefalteten Zustand. Die Sockel-Kartonage 15 ist bei dem Ausführungsbeispiel der Fig. 5 als Rahmen ausgebildet. Ausweislich Fig. 6 kann die aufgefaltete Sockel-Kartonage 15 über den Sockel 12 gestülpt werden, so dass sich ein überstülpter Sockel 12 gemäß Fig. 7 ergibt. Auf einen solchen, von einer Sockel-Kartonage 15 überstülpten Sockel 12 werden dann die Kartonage-Trays 11a, 11b, 11c aufgesetzt, so dass sich die assemblierte Vorrichtung 10 gemäß Fig. 4 ergibt.

Nach dem Abverkauf der Waren 16a, 16b, 16c können die leeren Kartonage-Trays 11a, 11b, 11c und die Sockel-Kartonage 15 entsorgt werden, und der Sockel 12 verbleibt an der Verkaufsstätte, also z. B. in dem Supermarkt, oder in einem Nebenraum des Supermarktes, und wartet dort auf eine Neubestückung mit neuen Trays 11a, 11b, 11c.

Der Sockel 12 kann eine Höhe 28 von beispielsweise 20 bis 80, vorteilhafterweise von 75 cm aufweisen.

Gemäß diesem Ausführungsbeispiel der Erfindung ist an dem Sockel 12 wenigstens eine Einrichtung 21a, 21b, 21c angeordnet, die eine Sockel-Kennung 22 umfasst.

Bei dem Ausführungsbeispiel des Sockels 12 gemäß Fig. 1 sind an drei Positionen drei unterschiedliche Einrichtungen 21a, 21b, 21c angedeutet.

Von dem Ausführungsbeispiel der Erfindung ist umfasst, wenn ein solcher Sockel 12 nur eine Einrichtung 21 mit einer Sockel-Kennung 22 aufweist, oder mehrere solcher Einrichtungen 21a, 21b, 21c, 21d aufweist, wie in Fig. 1 dargestellt. Die Einrichtung 21 kann z. B. auf der Aufstellfläche 20 angeordnet sein, oder an einer der Seitenwände 32a, 32b, 32c, 32d des Sockels oder an der Stützeinrichtung 13 des Sockels 12 angeordnet sein, z. B. an einer Viertelpalette 14 des Sockels 12.

Die Sockel-Kennung 22 kann als Barcode, als alphanumerische Zeichenfolge, oder als QR-Code oder als ein anderer mittels Kamera erfassbarer Code ausgestaltet sein. Bei weiteren Ausführungsbeispielen der Erfindung ist die Sockel-Kennung 22 elektronisch auslesbar, und z. B. an einem Tag, beispielsweise an einem NFC-Tag oder an einem RFID-Tag, angeordnet.

Die Einrichtung 21 kann jede Art von Informationsträger sein, die eine Information über die Sockel-Kennung 22 bereit hält.

Die Kennung 22 ist über ein Lesegerät 23 auslesbar.

Ausweislich des Ausführungsbeispiels der Vorrichtung 10 gemäß Fig. 3 ist an jedem der Kartonage-Trays 11a, 11b, 11c jeweils ein Träger 17a, 17b, 17c einer Tray-Kennung 18 angeordnet.

Von dem Ausführungbeispiel der Erfindung ist umfasst, wenn ein solcher Träger 17a, 17b, 17c an jedem der Kartonage-Trays 11a, 11b, 11c oder nur an einem der Kartonage-Trays 11a, 11b, 11c angeordnet ist. Von dem Ausführungbeispiel der Erfindung ist weiter umfasst, wenn ein Träger 17d einer Tray-Kennung 18 nicht an dem Tray 11a, 11b, 11c selbst, sondern stattdessen an der Sockel-Kartonage 15 angeordnet ist. Im letzteren Fall ist der Träger 17d der Tray-Kennung 18 den Trays 11a, 11b, 11c aber zugeordnet. Eine solche Zuordnung erfolgt im Werk des Herstellers der Waren 16a, 16b, 16c und beispielsweise wird dies bei Betrachtung der Handhabungseinheit 35 gemäß Figur 8 deutlich, wonach die Sockel-Kartonage 15 mit dem Träger 17d den Trays 11a, 11b, 11c auf die Weise zugeordnet ist, dass sie mit den Trays gemeinsam eine Handhabungseinheit 35 bildet.

Von dem Ausführungsbeispiel der Erfindung ist umfasst, wenn eine Handhabungseinheit 35 gemäß Fig. 8 nur einen einzigen Träger der vielen Träger 17a, 17b, 17c, 17d aufweist, oder wenn sie mehrere Träger 17a, 17b, 17c, 17d mit jeweils einer Tray-Kennung 18 aufweist.

Gemäß dem Ausführungsbeispiel der Fig. 3a ist die Tray-Kennung 18 als Barcode 18a ausgebildet.

Gemäß dem alternativen Ausführungsbeispiel der Fig. 3b ist die Tray-Kennung 18 als alphanumerische Zeichenfolge 18b ausgebildet.

Die Tray-Kennung 18 kann auf das Tray 11a, 11b, 11c bzw. auf die Sockel-Kartonage 15 z. B. aufgedruckt sein, oder aufgeklebt, oder aufgeprägt oder eine andere Weise befestigt oder festgelegt sein.

Besonders vorteilhaft kann vorgesehen sein, dass die Tray-Kennung 18 in einem Digitaldruckverfahren auf der Kartonage des Trays 11 oder auf der Kartonage 15 des Sockels 12 aufgedruckt wird. In einem Digitaldruckverfahren können entsprechende Tray-Kennungen 18 aufgebracht werden, vorzugsweise in einem Schritt gemeinsam mit dem Bedrucken des Tray 11 mit Werbehinweisen. Im Falle eines Aufdruckens der Tray-Kennung 18 kann diese sichtbar, z. B. als Barcode, oder aber auch versteckt, in einem Pixelbild untergebracht werden.

Die drei Trays 11a, 11b, 11c können eine Gruppe 19 von Trays bereitstellen.

Die Tray-Kennung 18 kann z. B. ein bestimmtes Tray, z. B. das Tray 11a, der Gruppe 19 von Trays 11a, 11b, 11c identifizieren.

Von der Erfindung ist aber auch umfasst, wenn mehrere der Vorrichtungen 10 gemäß Fig. 3 in einem Werk des Herstellers der Waren konfektioniert werden, und mehrere dieser Trays 11a, 11b, 11c unterschiedlicher Vorrichtungen 10 als einer Gruppe 19 zugehörig eingeordnet werden.

Bei dieser Variante ist von der Erfindung umfasst, wenn über die Tray-Kennung 18 ein Tray 11 als einer Gruppe 19 von Trays 11a, 11b, 11c zugehörig identifiziert werden kann.

Eine Gruppe 19 von Trays 11a, 11b, 11c kann eine beliebige, vorgebbare Anzahl von Trays 11a, 11b, 11c umfassen, z. B. zwei bis zehntausend Trays.

Gemäß Fig. 6 soll veranschaulicht werden, dass ein an dem Kartonage-Sockel 15 (oberer Teil der Fig. 6) angeordneter Träger 17d einer Tray-Kennung 18 mit einem Lesegerät 23 auslesbar ist. Gleichermaßen macht der untere Teil der Fig. 6 deutlich, dass eine z. B. auf der Aufstellfläche 20 des Sockels 12 angeordnete Einrichtung 21b mit einer Sockel-Kennung 22 von einem anderen Lesegerät 23 oder von demselben Lesegerät 23 auslesbar ist. Beispielweise kann es sich bei dem Lesegerät 23 um einen Barcodescanner handeln, oder um ein Gerät, mit dem eine Tray-Kennung 18 und/oder eine Sockel-Kennung 22 auslesbar ist. Das Lesegerät 23 kann beispielsweise auch ein Handy sein, wobei mit dem Handy z. B. unter Zuhilfenahme einer Kamerafunktion eine Kamerabilderfassung vorgenommen werden kann, oder wobei das Handy z. B. eine NFC-Funktionalität besitzt, und einen NFC-Tag am Sockel 12 oder an der Sockel-Kartonage 15 ansprechen und auslesen kann.

Die Vorgehensweise ist also wie folgt: Wenn die Handhabungseinheit 35 mit den konfektionierten Trays 11a, 11b, 11c den Verkaufsort erreicht und geöffnet wird, kann beispielsweise die Sockel-Kartonage 15 aufgefaltet werden (vgl. Fig. 5) und auf den Sockel 12 aufgesetzt werden (vgl. Abfolge der Fig. 6 bis 7).

Dabei kann der Träger 17d der Sockel-Kartonage 15 mit dem Lesegerät 23 angesprochen werden, und die Tray-Kennung 18 ausgelesen werden. Auch kann mit demselben Lesegerät 23 die Einrichtung 21b, die die Sockel-Kennung 22 enthält, ausgelesen werden.

Das Lesegerät 23 oder eine mit dem Lesegerät 23 verbundene Recheneinheit 29 wissen dann, dass diese beiden Elemente 15, 12 einander zugeordnet worden sind, und dass die Sockel-Kartonage 15 auf den Sockel 12 aufgesetzt worden ist.

Die vorherige Beschreibung bezieht sich auf das Ausführungsbeispiel, bei dem die Tray-Kennung 18 in einem Träger 17d angeordnet ist, der an der Sockel-Kartonage 15 angeordnet ist.

Freilich kann erfindungsgemäß ein analoger Ausleseprozess der Tray-Kennung 18 auch vorgenommen werden, wenn die Tray-Kennung 18 an einem Träger 17a, 17b, 17c der Tray-Kennung untergebracht ist, die unmittelbar an einem Tray 11a, 11b, 11c angeordnet ist.

Von der Erfindung ist auch umfasst, wenn ein Träger 17 der Tray-Kennung 18 weder an dem Tray 11a, 11b, 11c selbst, noch an der Sockel-Kartonage 15, sondern beispielsweise an einem weiteren Element angeordnet ist, z. B. an einem Einleger oder einer Kartonage, die der Handhabungseinheit 35 gemäß Figur 8 hinzugefügt wird. Die ermöglicht ebenfalls, dass beim Öffnen der Umreifungsmittel 37a, 37b, 37c oder jedenfalls im Zuge des Aufsetzens der Trays 11a, 11b, 11c auf dem Sockel 12 ein Auslesen der Tray-Kennung 18 ist.

Das Ausführungsbeispiel der Fig. 6 veranschaulicht ein Auslesen der Einrichtung 21b der Sockel-Kennung 22, wobei die Einrichtung 21b auf der Aufstellfläche 20 angeordnet ist. Gleichermaßen kann alternativ aber auch die Einrichtung 21a oder die Einrichtung 21c - soweit vorhanden - von dem Lesegerät 23 zum Auslesen der Sockel-Kennung 22 beaufschlagt oder angesprochen werden, die z. B. an der Vorderseitenwand 14b des Sockels 12 oder an einer Stützeinrichtung 13, z. B. an einem Fuß 30b, der Stützeinrichtung 13, angeordnet ist.

Das Ausführungsbeispiel der Fig. 9 verdeutlicht, dass anstelle einer als umlaufender Rahmen ausgebildeten Sockel-Kartonage 15 (wie gemäß Fig. 7 dargestellt), die Sockel-Kartonage 15 auch von plattenförmigen Elementen 38a, 38b bereitgestellt sein kann. Diese können an dem Sockel 12 beispielsweise unter Zuhilfenahme von Haltevorrichtungen 39a, 39b, 39c festgelegt werden. Die Haltevorrichtung 39a kann beispielsweise eine Leiste umfassen, die mit einer Nut versehen ist, in die die Kartonage-Platte 38a mit ihrem unteren Rand einsetzbar ist.

Die Haltevorrichtungen 39b, 39c können Federriegel umfassen, die ausgestellt werden und wieder einschnappen können, um so eine Kartonage-Platte 38a, 38b an dem Sockel 12 festzulegen. Bei dem Ausführungsbeispiel der Fig. 9 und 10 ist gleichermaßen um einen Träger 17e, 17f einer Tray-Kennung 18 vorgesehen, wobei hier der Träger 17e, 17f an der Kartonageplatte 38a, 38b angeordnet ist.

Wiederum kann der Träger 17e, 17f an einer Fläche 24 der Sockel-Kartonage 15 angeordnet sein, z. B. daran festgeklebt oder auf die Fläche 24 aufgedruckt sein.

Bei dem Ausführungsbeispiel der Figuren 9 und 10 ist die nicht dargestellte Handhabungseinheit 35 so ausgebildet, dass die Kartonage-Trays 11a, 11b, 11c mit den Sockel-Kartonageplatten 38a, 38b verschnürt sind.

Bei einem besonders vorteilhaften Ausführungsbeispiel der Erfindung ist die Zugriffsöffnung 34 gemäß Fig. 4 eines Trays 11a, 11b, 11c, die einen Zugang zu den Waren 16a, 16b, 16c bietet, vor dem Aufstellen der Vorrichtung noch durch eine nicht dargestellte Kartonagelasche verschlossen, die abreißbar ist. Der Träger 17 der Tray-Kennung 18 kann z. B. auch an dieser abreißbaren Lasche angeordnet sein.

Ausweislich Fig. 12 soll nun ein Ausführungsbeispiel eines erfindungsgemäßen Systems 40 erläutert werden:

Fig. 12 veranschaulicht, dass an mehreren unterschiedlichen Verkaufsstätten, z. B. in drei Supermärkten 46a, 46b, 46c, entsprechende Lesegeräte 23a, 23b, 23c im Einsatz sind. Jedes der Lesegeräte 23a, 23b, 23c ist über eine schematisch dargestellte Signalleitung 43a, 43b, 43c jeweils mit einer Recheneinheit 29a, 29b, 29c verbunden. Die Leitung 43a, 43b, 43c, 43d kann drahtgebunden oder drahtlos sein.

Die drei Recheneinheiten 29a, 29b, 29c können - anders als in Figur 12 dargestellt - auch unmittelbarer Bestandteil des entsprechenden Lesegerätes 23a, 23b, 23c sein.

Die Recheneinheiten 29a, 29b, 29c können über signaltechnische Verbindungsleitungen 43d, 43e, 43f z. B. mit einer weiteren Recheneinheit 29d oder - was in Figur 12 nicht dargestellt ist - mit weiteren Recheneinheiten verbunden sein. Diese kann an einer beliebigen Position angeordnet sein. Die Verbindungsleitungen 43d, 43e, 43f können wiederum drahtgebunden oder drahtlos ausgestaltet sein. Insbesondere können die Verbindungsleitungen auch durch Netzwerkleitungen, insbesondere durch das Internet, bereitgestellt werden.

Die Recheneinheit 29d kann über eine weitere Signalleitung 43g mit einem weiteren Rechner oder einer weiteren Recheneinheit 29e verbunden sein. Die Recheneinheit 29e kann beispielsweise in einem Werk 44 eines Herstellers der Waren 16a, 16b, 16c angeordnet sein, oder jedenfalls einem Werk 44 Informationen zur Verfügung stellen, und mit weiteren Recheneinheiten (schematisch dargestellt ist lediglich eine weitere Recheneinheit 29f) verbunden sein.

Die aus den unterschiedlichen Verkaufsstätten 46a, 46b, 46c stammenden Informationen darüber, dass bestimmte Trays 11a, 11b, 11c auf bestimmten Sockeln 12 angeordnet worden sind, und demnach die entsprechenden Waren 16a, 16b, 16c zum Verkauf stehen, können über die Datenleitungen 43d, 43e, 43f gebündelt und der Recheneinheit 29d oder der weiteren Recheneinheit 29e zugeführt werden. Aus den gewonnenen Daten kann z. B. im Werk 44 oder für das Werk 44 z. B. unter Zuhilfenahme von Analysetools, beispielsweise unter Zuhilfenahme der Recheneinheit 29f, eine Information gewonnen werden, dass ein erhöhter Bedarf an Waren kurzfristig wahrscheinlich ist, und dass eine Nachproduktion von Waren 16a, 16b, 16c zeitnah zu erfolgen hat.

Wird ein erhöhter Bedarf an Waren 16a, 16b, 16c in den verschiedenen Verkaufsstätten 46a, 46b, 46c festgestellt, z. B. auch im Hinblick auf weitere Informationen wie z. B. Wetterdaten, z. B. ein Anhalten von Kälte oder Witterung, als Anzeichen für einen höheren Bedarf an Frostschutzmittel oder Eiskratzern, kann im Werk 44 des Herstellers der Waren kurzfristig eine Nachproduktion oder Nachlieferung der Waren über die Lieferwege 45a, 45b, 45c, 45d hin zu den Verkaufsstätten 46a, 46b, 46c veranlasst werden.

Auch kann beispielsweise festgestellt werden, dass zu einem ersten Zeitpunkt eine Vorrichtung mit Schokoladennikoläusen gemäß Figur 4 in einer bestimmten Verkaufsstätte aufgebaut und assembliert worden ist. Nachfolgend kann eine Information erlangt werden, dass zu einem zweiten Zeitpunkt kurz nach dem ersten Zeitpunkt eine weitere Vorrichtung mit entsprechenden Trays 11a, 11b, 11c mit Schokoladennikoläusen 16a, 16b, 16c in derselben Verkaufsstätte oder mit demselben Sockel assembliert werden. Dies kann im Werk 44 des Herstellers der Schokoladennikoläuse 16a, 16b, 16c so verstanden werden, dass hier kurzfristig hohe Nachfrage besteht. Auf diese erhöhte Nachfrage kann der Hersteller der Waren, wenn er die entsprechenden Informationen erhält, sehr kurzfristig reagieren und eine Nachproduktion und Nachlieferung dieser Waren veranlassen.

Ausweislich des Ausführungsbeispiels der Fig. 11 soll - lediglich schematisch - erläutert werden, wie mit den erhaltenen Informationen umgegangen wird:
Ausweislich Fig. 11 werden von der in Fig. 11 nicht dargestellten Leseeinrichtung oder dem Lesegerät 23 Sockel-Kennungen SK ausgelesen. Eine Sockel-Kennung 22 eines ersten Sockels wird als SK1 bezeichnet, die Sockel-Kennung 22 eines zweiten Sockels als SK2, die Sockel-Kennung eines dritten Sockels als SK3 usw.

Des Weiteren werden von dem Lesegerät 23 oder von einem anderen Lesegerät Tray-Kennungen 18 ausgelesen, die als TK1, TK2, TK3 etc. bezeichnet werden.

Jeweils eine Sockel-Kennung (z. B. die Sockel-Kennung SK1) wird vorzugsweise von demselben Lesegerät 23 und vorzugsweise unmittelbar in zeitlicher Aufeinanderfolge zu einer ersten Tray-Kennung TK1 ausgelesen.

Diese beiden Werte SK1 und TK1 können, insbesondere bereits in dem Lesegerät 23, im Schritt 41 zu einander in Bezug gesetzt oder miteinander verknüpft werden. Die Verknüpfung kann als Information ein Werte-Dupel oder Werk-paar umfassen, das die beiden Werte SK1 und TK1 umfasst und für eine nachfolgende Verarbeitung als Information zur Verfügung stellt. Als Werte-Paar sind die beiden Kennungen SK1 und TK1 miteinander verknüpft worden.

Der Schritt 41 des Verknüpfens kann im Lesegerät 23 durchgeführt werden, oder in einer dem Lesegerät 23 nachgeschalteten Recheneinheit 29.

Das verknüpfte Werte-Dupel SK1, TK1, sowie die weiteren erhaltenen Dupel, können als Information in einem weiteren Schritt 42 verarbeitet werden. Die Verarbeitung 42 kann vielfältig sein: Es kommt beispielsweise in Betracht, dass die Information an eine Recheneinheit 29 weitergeleitet wird, dort analysiert wird, oder dass eine Summierung durchgeführt wird, oder eine Gewichtung. Eine Weiterverarbeitung der Informationen über die miteinander verknüpften Werte SK1 und TK1 kann beispielsweise auch umfassen, dass diese Informationen mit weiteren Werten, wie z. B. mit Prognosewerten über zukünftige Verbräuche, oder mit Temperatur oder Klimawerten oder Kalenderdaten oder mit Ortsinformationen, z. B. mit Informationen über die Verkaufsstätte, kombiniert werden.

Dargestellt ist in dem illustrativen Schritt 47 beispielhaft eine Aufsummierung der verschiedenen Dupel, wobei hiermit nur eine beliebige geeignete mathematische Aufbereitung angedeutet sein soll.

Nachfolgend wird gemäß des erfindungsgemäßen Verfahrens eine Information 48 bereitgestellt, die schließlich weiter verarbeitet werden kann und z. B. in dem Werk 44 des Herstellers der Waren 16a, 16b, 16c als Basis für eine Entscheidung verwendet werden kann, ob zusätzliche Waren kurzfristig produziert oder transportiert oder verpackt werden müssen.

Die von dem erfindungsgemäßen System 40 zur Verfügung gestellten Informationen können auch Informationen über Umlaufzeiten umfassen und zur Prozessplanung und Prozesssteuerung verwendet werden. Auch die Planung von Transportkapazitäten wird hiermit erleichtert. Schließlich können Informationen, die erfindungsgemäß zueinander in Bezug gesetzten Sockel-Kennungen und Tray-Kennungen umfassen, auch von Logistik-Anbietern, z. B. von mit dem Pooling oder dem Tausch von Viertelpaletten befassten Unternehmen verwendet werden.

Im Folgenden soll der erfindungsgemäße Aspekt einer Anzeige von korrelierten Informationen auf einem Monitor erläutert werden:
Das Ausführungsbeispiel der Fig. 13 zeigt die erfindungsgemäße Vorrichtung 10 mit einem Sockel 12 in einer Darstellung vergleichbar der Fig. 1. Hier ist ein Monitor 49 dargestellt, der lösbar unter Zuhilfenahme einer Halterung 59 an dem Sockel 12 festlegbar ist.

Der Monitor 49 kann ein herkömmlicher Bildschirm sein, der gegebenenfalls auch eine ansteuerbare Oberfläche oder andere nicht dargestellte Bedienelemente aufweist. Der Monitor 49 kann eine rechteckige Kontur, wie in Fig. 13 dargestellt, besitzen oder eine davon abweichende Kontur. Der Monitor kann großflächig ausgestaltet sein, und beispielsweise die gesamte Fläche 63 des Sockels 12 oder nur ein Teil dessen überspannen, an der er angebracht ist. Ausweislich Fig. 13 ist der Monitor aber kleiner dargestellt.

Der Monitor 49 dient zur Anzeige von Präsentationsinformationen 50, die mit den auf dem Sockel 12 angeordneten, in Fig. 13 der Übersichtlichkeit halber nicht dargestellten Waren 16a, 16b usw. (vgl. Fig. 4) korreliert sind, d. h. mit diesen Waren 16a, 16b usw. in Verbindung stehen.

Fig. 13 zeigt den Sockel 12 in Alleindarstellung:
Dem Betrachter ist aber deutlich, dass auf dem Sockel 12 der Fig. 13 und entsprechend auf den Sockeln der nachfolgenden Figuren Trays mit Waren auf der Auflagefläche 20 aufgestellt werden, die den Waren 16a, 16b gemäß Fig. 4 entsprechen.

Der Monitor 49 kann, wie in Fig. 13 angedeutet, über eine Netzleitung 64 mit einen Spannungsversorgungsnetz verbunden sein, um den Monitor 49 mit Betriebsspannung zu versorgen. Von der Erfindung ist, wie das Ausführungsbeispiel der Fig. 14 deutlich macht, auch umfasst, wenn dem Monitor 49 eine Batterie 65 zugeordnet ist. Die Batterie kann Bestandteil des Sockels 12 sein, und kann insbesondere lösbar an dem Sockel 12 festlegbar sein, oder sie kann Bestandteil des Monitors 49 sein.

Der Monitor 49 ist mit einer Steuerung 54 verbunden, die entweder an dem Sockel 12 oder an dem Monitor 49 angeordnet ist.

Der Monitor 49 ist vorteilhafterweise lösbar an dem Sockel 12 befestigbar: Das Ausführungsbeispiel der Fig. 15 illustriert schematisch als Prinzipdarstellung eine Halterung 59 mit zwei Haltelaschen oder Halterungsaufnahmen 66a, 66b, und einem Riegelelement 67. Dies soll lediglich vereinfacht illustrieren, dass auf einfache Weise eine lösbare Festlegung des Monitors 49 an dem Sockel 12 erfolgen kann.

Fig. 16 macht deutlich, dass dem Monitor 49 eine Steuerung 54 zugeordnet sein kann, die über ein Kommunikationsmodul 57 verfügt. Gemäß dem Ausführungsbeispiel der Fig. 16 ist die Steuerung 54 mit einem Kommunikationsmodul 57 verbunden, das mit einem externen Rechner 56 eine Kommunikation durchführen kann, insbesondere entlang eines Funkpfades 68. Der Funkpfad 68 kann beispielsweise einem Protokoll wie ISDN, GSM, Bluetooth, Bluetooth LE, NFC, WLAN oder dergleichen unterliegen. Eine Übertragung von Daten entlang des Funkpfades 68 ist unidirektional oder bidirektional möglich.

Über den Funkpfad 68 können beispielsweise Informationen über die auf die Aufstellfläche 20 aufgesetzten Waren an den externen Rechner 56 erfolgen. Auch können als Reaktion auf eine Übermittlung einer Information über die Waren von dem externen Rechner 56 korrelierte Informationen, z. B. Präsentationsinformationen, an das Kommunikationsmodul 57 übermittelt werden. Diese Information kann von der Steuerung verarbeitet werden und zur Ansteuerung des Monitors 49 eingesetzt werden.

Mit der Steuerung 54 verbunden sein kann auch ein weiteres Kommunikationsmodul 69. Dieses kann, wie z. B. das Ausführungsbeispiel der Fig. 18 deutlich macht, beispielsweise mit einem Lesegerät 23 kooperieren, das von einer Bedienperson des Handelsgeschäftes betätigbar oder bedienbar ist.

Entlang dem zwischen Lesegerät 23 und Kommunikationsmodul 69 ausgebildeten Funkpfad 68b können ebenfalls Informationen unidirektional oder bidirektional ausgetauscht werden.

Beispielsweise kann mithilfe des Lesegerätes 23 eine Bedienperson, also z. B. ein Beschäftigter in dem Handelsgeschäft, an die Steuerung 54 für den Monitor 49 eine Information über die auf dem Sockel 12 befindlichen Waren 16a, 16b übermitteln. Die Steuerung 54 kann infolge des Erhaltes dieser Information bestimmte Informationen aus einem Speicher auswählen und diese als korrelierte Information auf dem Monitor 49 anzeigen.

Von der Erfindung ist auch umfasst, wenn die Bedienperson z. B. eine Tray-Kennung oder eine Warenkennung oder eine Sockelkennung ausliest, eine elektronische Verheiratung oder eine Kopplung dieser Kennung miteinander vornimmt, und über das Lesegerät 23 eine Verbindung oder eine Signalübermittlung zu einem in Fig. 18 nicht dargestellten externen Rechner vornimmt, der dann seinerseits eine Auswahl der korrelierten Informationen vornimmt und z. B. über den Funkpfad 68 des Ausführungsbeispiels der Fig. 16 entsprechende Informationen der Steuerung 54 an dem Sockel 12 der Vorrichtung 10 zukommen lässt.

Selbstverständlich ist von der Erfindung auch umfasst, wenn an der Vorrichtung 10 bzw. an dem Sockel 12 ein Kommunikationsmodul 57 sowie zusätzlich ein Kommunikationsmodul 69 angeordnet sind.

Das Ausführungsbeispiel der Fig. 17 veranschaulicht, dass an einem Sockel 12 auch mehrere Monitore 49a, 49b, 49c angeordnet sein können. Diese können beispielsweise sämtlich mit einer Steuerung 54 verbunden sein. Die Steuerung 54 kann z. B. veranlassen, dass auf sämtlichen Monitoren 49a, 49b, 49c jeweils identische Informationen angezeigt werden oder unterschiedliche Informationen oder zeitversetzt dieselben Informationen angezeigt werden.

Das Ausführungsbeispiel der Fig. 19 verdeutlicht, dass einem Sockel 12 ein Monitor 49d zugeordnet sein kann, der an einer Gebäudewand 51 oder an einer anderen Gebäudefläche eines Gebäuderaumes, insbesondere eines in Fig. 19 lediglich schematisch angedeuteten Handelsgeschäftes 53, angeordnet ist.

Hier bildet der Sockel 12 bzw. die erfindungsgemäße Vorrichtung 10 gemeinsam mit dem ortfest angeordneten Monitor 49d ein System 52 aus.

Der Monitor 49d ist in unmittelbar räumlicher Nähe zu dem Sockel 12, beispielsweise höchstens wenige Meter entfernt, angeordnet.

Auch auf dem Monitor 49d können die Präsentationsinformationen 50 angezeigt werden, die mit den Waren korreliert sind, die sich auf dem Sockel 12 befinden.

Das Ausführungsbeispiel der Fig. 16 macht deutlich, dass die Steuerung 54 auch mit einem elektronischen Speicher 58 verbunden sein kann. In dem Speicher 58 können Daten oder Informationen, insbesondere auch korrelierte Informationen, abgespeichert sein.

Die Funktionsweise des Ausführungsbeispiels der Fig. 13 ist wie folgt:
Es sei angenommen, dass der Aufbau der erfindungsgemäßen Vorrichtung 10, wie zuvor anhand der Ausführungsbeispiele der Fig. 1 bis 12 beschrieben, im Verkaufsort, also im oder nahe am Handelsgeschäft erfolgt.

Weiter sei angenommen, dass die Vorrichtung 10 exakt so ausgebildet ist, wie in Fig. 4 dargestellt, mit der einzigen Besonderheit, dass eine Sockel-Kartonage 15 entfallen ist.

Ausgehend von einem Zustand, in dem auf der Aufstellfläche 20 des Sockels 12 des Ausführungsbeispiels der Fig. 13 dort nicht dargestellte Waren angeordnet sind, erfasst die Steuerung 54 die Information, dass eine bestimmte Art von Waren oder dass bestimmte Waren sich auf der Aufstellfläche 20 befinden.

Die Steuerung 54 kann infolge dessen veranlassen, dass auf dem Monitor 49 korrelierte Informationen angezeigt werden. Es handelt sich dabei um Informationen, die mit den Waren 16a, 16b korreliert sind, zu diesen also in irgendeiner Weise in Bezug stehen.

So kann beispielsweise der Monitor 49 die in Fig. 4 dargestellte Sockel-Kartonage 15 vollständig ersetzen und exakt dieselben Informationen anzeigen, die ansonsten auf einer Sockelinformationsfläche angezeigt würden.

Die Erfassung einer Information über die Art der Waren und über die Identität der Waren kann z. B. auf die zuvor beschriebene Weise unter Zuhilfenahme einer Tray-Kennung 18 und einer Sockel-Kennung 22 erfolgen.

Von der Erfindung ist aber auch umfasst, wenn der Steuerung 54 eine Information über die Art oder Identität der auf der Aufstellfläche 20 angeordneten Waren auf eine andere Weise übermittelt wird.

Gemäß dem Ausführungsbeispiel der Fig. 18 kann eine Bedienperson in dem Handelsgeschäft unter Zuhilfenahme eines Lese-Schreibgerätes 23 und unter Zuhilfenahme des Kommunikationsmoduls 69 der Steuerung 54 des Monitors 49 die Information vermitteln, dass eine bestimmte Art von Waren auf der Aufstellfläche 20 platziert sind. Dies kann die Steuerung 54 zum Anlass nehmen, eine Anzeige der korrelierten Informationen auf dem Monitor 49 durchzuführen.

Alternativ kann die Steuerung 54 von dem Lesegerät 23 die Informationen erhalten, dass bestimmte Waren auf der Auflagefläche 20 des Sockels 12 angeordnet sind. Die Steuerung 54 kann unter Zuhilfenahme einer Kommunikationsverbindung 68 zu einem externen Rechner 56 veranlassen, dass von dem externen Rechner 56 korrelierte Informationen heruntergeladen werden, beispielsweise ein Werbefilm, ein Präsentationsfilm oder andere Informationen, die auf dem Monitor 49 angezeigt und/oder abgespielt werden können.

Entscheidend ist, dass die Steuerung 54 eine Information erhält, dass Waren auf der Aufstellfläche 20 des Sockels 12 angeordnet sind, und insbesondere welche Waren dort angeordnet sind. Vorteilhaft wird an den externen Rechner 56 oder an eine diesem Rechner 56 zugeordnete Einrichtung die Information übermittelt, welche Waren sich auf dem Sockel 12 befinden, damit der externe Rechner 56 veranlasst, dass auf dem richtigen Sockel 12 und dem diesem Sockel 12 zugeordneten Monitor 49 die richtigen, auf diese Waren bezogenen, und mit diesen Waren korrelierten Informationen angezeigt werden.

Eine Anzeige der korrelierten Informationen kann kurzfristig, gegebenenfalls auch regelmäßig, gegebenenfalls auch automatisiert, angepasst, optimiert oder geändert erfolgen. So können beispielsweise auf dem Monitor 59 auch Wetterdaten oder Wetterinformationen oder Wettervorhersageinformationen angezeigt werden, Wenn sich auf dem Sockel 12 beispielsweise Aktionswaren befinden, die jahreszeitenabhängig sind, wie z. B. Eiskratzer oder Gefrierschutzflüssigkeit für ein Auto-Scheibenwischwasser, ist die Anzeige einer Wettervorhersage, die z. B. eine Wetterperiode mit kalten Klimabedingungen anzeigt, hilfreich.

Auch Preisinformationen können - gegebenenfalls auch unter Ermöglichung kurzfristiger Änderungen - angezeigt werden.

Die Anzeige der Informationen auf dem Monitor kann in einem endlosen Umlauf oder als Standbild oder Bildfolge erfolgen oder dauerhaft konstant oder regelmäßig, z. B. gesteuert nach den Öffnungszeiten des Handelsgeschäftes.

Von der Erfindung ist auch umfasst, wenn dem Sockel eine Einrichtung zugeordnet ist, die eine Präsenz einer Person in einem Nahbereich als Sockel detektiert und in Folge des Erhalts eines solchen Präsenzsignals eine Anzeige initiiert. Hierdurch kann der Energieverbrauch reduziert werden. Zugleich kann eine höhere Aufmerksamkeit erreicht werden.

Von der Erfindung ist auch umfasst, wenn dem Monitor ein Lautsprecher zugeordnet ist, mit dem Musik oder gesprochener Text in Bezug zu den Waren, also vorteilhaft ebenfalls korreliert zu den Waren, abspielbar ist.

Fig. 15 zeigt einen Monitor 49, der lösbar an dem Sockel 12 festlegbar ist. Von der Erfindung ist auch umfasst, wenn der Monitor 49 dauerhaft und/oder fest und/oder unlösbar an dem Sockel 12 angeordnet ist.

Vorteilhafterweise ist der Sockel 12 und der ihm zugeordnete Monitor 49 vielfach verwendbar. So kann der Sockel 12 mit dem Monitor 49 z. B. im Handelsgeschäft verbleiben, bis sämtliche Waren abverkauft sind.

Wenn nach dem Abverkauf der Waren eine neue Handhabungseinheit gemäß Fig. 4 mit anderen oder mit den gleichen oder funktionsgleichen Waren das Handelsgeschäft erreicht, können diese Waren wiederum auf demselben Sockel 12 aufgestellt werden. Wiederum erfolgt eine Erfassung der Art der Waren oder der Identität der Waren und die Information wird an die Steuerung 54 übermittelt.

Sodann kann - je nachdem welche Waren auf dem Sockel 12 angeordnet sind - eine Anzeige derselben korrelierten Informationen oder aber geänderter korrelierter Informationen zu den geänderten Waren auf dem Monitor 49 erfolgen.

Bei dem Ausführungsbeispiel der Fig. 19 verbleibt der Monitor 49d an seinem Befestigungsort 51 in dem Handelsgeschäft 53. Hier kann durch die erfindungsgemäße Ausgestaltung erreicht werden, dass immer dann, wenn geänderte oder neue Waren auf einem Sockel 12 aufgestellt sind, entsprechende, an die Waren individualisiert angepasste, korrelierte Informationen auf dem Monitor 49d angezeigt wird.

Der Monitor 49d kann entweder, wie in Fig. 19 dargestellt, über eine Funkstrecke 68 über ein Kommunikationsmodul 57 mit einer Steuerung 54 an dem Sockel 12 verbunden sein. Alternativ kann der Monitor 49d über ein Kommunikationsmodul 70 aber auch mit einem in Fig. 19 nicht dargestellten externen Rechner verbunden sein, wobei eine solche Verbindung drahtlos oder drahtgebunden ausgebildet sein kann. Über diese Verbindung kann sich der Monitor 49 z. B. die korrelierten Informationen von dem externen Rechner beschaffen oder übermittelt erhalten.

Der Steuerung 54d des Monitors 49d gemäß Fig. 19 werden die Informationen über die Art der Waren oder die Identität der Waren entweder von dem externen Rechner 56 unmittelbar übermittelt, nachdem der externer Rechner diese Informationen von der Steuerung 54 an dem Sockel 12 erhalten hat, oder der Steuerung 54d des Monitors 49d werden die Informationen von der Steuerung 54 des Sockels 12 über das Kommunikationsmodul 57 übermittelt.

Bei dem Ausführungsbeispiel der Figuren 13 bis 18 ist eine Sockel-Kartonage 15 nicht dargestellt.

Bei den Ausführungsbeispielen der Figuren 4 bis 7 und 8 bis 9 sind derartige Sockel-Kartonagen dargestellt. Gemäß der Ausführungsbeispiele der Fig. 4, 7 und 9 werden Sockel-Kartonagen 15 an dem Sockel 12 festgelegt. Erst nach Festlegung der Sockel-Kartonage an dem Sockel 12 wird ein in den zuletzt genannten Figuren etwas kleiner dargestellter Monitor 49 an dem Sockel 12 befestigt, und zwar z. B. derart, dass er die angebrachten Sockel-Kartonagen zumindest teilweise überdeckt oder übergreift.

Von der Erfindung ist auch umfasst, wenn an den Sockel-Kartonagen ein entsprechender Ausschnitt, also eine Art Fenster, angeordnet ist, das einen am Sockel 12 angeordneten Monitor übergreift. Das Fenster kann auch mit einer transparenten oder transluzenten Folie oder dergleichen ausgefüllt oder beschichtet sein.

Bei dem Ausführungsbeispiel der Fig. 19 ist der Monitor 49d nicht am Sockel 12 angeordnet. Hier kann der Sockel 12 von einer Sockel-Kartonage übergriffen werden.

Das Ausführungsbeispiel der Fig. 19 lässt auch zu, dass zusätzlich zu dem ortfest angebrachten Monitor 49d an dem Sockel 12 auch noch ein Monitor 49 oder mehrere Monitore 49 angebracht werden.

Die Waren selbst sind in den Ausführungsbeispielen der Figuren 13 bis 19 der Übersichtlichkeit halber nicht dargestellt, aber stellvertretend dafür in Fig. 20 dargestellt.

Das Ausführungsbeispiel der Fig. 20 macht deutlich, dass ein Monitor 49e auch von einem mobilen, elektrischen oder elektronischen Gerät 71, z. B. in Form eines Smartphones 49e bereitgestellt werden kann.

Auch kann ein Monitor 49f von der Bildschirmanzeige einer Smartwatch 49f bereitgestellt werden, wobei es sich ebenfalls um ein mobiles, elektronisches, kommunikationsfähiges Gerät 71 handelt.

Fig. 20 zeigt eine Person 72, die in einem Handelsgeschäft einkauft, veranschaulicht durch den Einkaufswagen 73.

Wenn eine Person in einem Handelsgeschäft einkauft und ein solches mobiles Endgerät 71 mit sich führt, kann erfindungsgemäß vorgesehen sein, dass an dem Sockel 12 eine Steuerung 54 über ein Kommunikationsmodul 57 oder über eine anders ausgestaltete Erfassungseinrichtung eine Präsenz von elektronischen Geräten 52 in einem Umgebungsbereich der Vorrichtung 10 erfasst.

Außerdem weiß die Steuerung 54, welche Waren oder welche Art von Waren auf der Aufstellfläche 20 angeordnet sind.

Die Steuerung 54 kann korrelierte Informationen, d. h. Informationen zu den auf dem Sockel 12 befindlichen Waren in Bezug stehen, über das Kommunikationsmodul 57 an das mobile Endgerät 49e, 49f übermitteln und deren Anzeige auf dem dort befindlichen Monitor veranlassen.

Der einkaufenden Person 72 kann von der erfindungsgemäßen Vorrichtung 10 auf diese Weise auf mitgetragenen elektronischen Geräten 71 eine Anzeige von korrelierten Informationen bereitgestellt werden.

## Patentansprüche

1. Vorrichtung (10) zur Präsentation und Bereithaltung von Waren (16a, 16b, 16c) für einen Verkauf, insbesondere von Waren (16a, 16b, 16c), die in einem konfektionierten oder befüllten Tray (11a, 11b, 11c) bereitgestellt sind, umfassend einen insbesondere aus Kunststoff bestehenden Sockel (12) mit einer Aufstellfläche (20) für die Waren, insbesondere für das Tray (11a, 11b, 11c), wobei dem Sockel (12) ein Monitor (49, 49a, 49b, 49c, 49d, 49e, 49f) zur Anzeige von mit den Waren korrelierten Informationen zugeordnet ist.

2. Vorrichtung nach Anspruch 1, **dadurch gekennzeichnet, dass** der Monitor (49, 49a, 49b, 49c, 49d, 49e, 49f) an dem Sockel (12) angeordnet ist.

3. Vorrichtung nach Anspruch 1 oder 2, **dadurch gekennzeichnet, dass** dem Sockel (12) mehrere Monitore (49, 49a, 49b, 49c, 49d, 49e, 49f) zugeordnet sind.

4. Vorrichtung nach Anspruch 3, **dadurch gekennzeichnet, dass** an dem Sockel (12) mehrere Monitore (49, 49a, 49b, 49c, 49d, 49e, 49f) angeordnet sind.

5. Vorrichtung nach einem der vorangegangenen Ansprüche, **dadurch gekennzeichnet, dass** die korrelierten Informationen (50) Präsentationinformationen in Bezug zu den Waren (16a, 16b, 16c) und/oder Preisinformationen in Bezug zu den Waren (16a, 16b, 16c) und/oder Informationen über eine Verwendung oder Verwendungsmöglichkeit der Waren (16a, 16b, 16c) und/oder Informationen über eine Beschaffenheit der Waren (16a, 16b, 16c) und/oder Werbeinformationen in Bezug zu den Waren (16a, 16b, 16c) umfassen.

6. Vorrichtung nach einem der vorangegangenen Ansprüche, **dadurch gekennzeichnet, dass** der Monitor (49, 49a, 49b, 49c, 49d, 49e, 49f) distanziert von dem Sockel (12), aber in dessen räumlicher Nähe, insbesondere lösbar oder fest an oder nahe einer Wand (51) eines Gebäudes, z.B. eines Handelsgeschäftes, angeordnet ist.

7. Vorrichtung nach einem der vorangegangenen Ansprüche, **dadurch gekennzeichnet, dass** der Monitor (49, 49a, 49b, 49c, 49d, 49e, 49f) zusammen mit dem Sockel (12) ein System (52) ausbildet.

8. Vorrichtung nach einem der vorangegangenen Ansprüche, **dadurch gekennzeichnet, dass** dem Monitor (49, 49a, 49b, 49c, 49d, 49e, 49f) eine Steuerung (54) zugeordnet ist, mit der eine Information über die Art oder die Identität der Waren zu anderen Daten, insbesondere zu den korrelierten Informationen (50), in Bezug setzbar ist.

9. Vorrichtung nach einem der vorangegangenen Ansprüche, **dadurch gekennzeichnet, dass** eine dem Monitor (49, 49a, 49b, 49c, 49d, 49e, 49f) zugeordnete Steuerung (54) und/oder eine mit der Steuerung verbindbare Rechnereinheit (56) an dem Sockel (12) und/oder an dem Monitor (49, 49a, 49b, 49c, 49d, 49e, 49f) angeordnet ist.

10. Vorrichtung nach einem der vorangegangenen Ansprüche, **dadurch gekennzeichnet, dass** an dem Sockel (12) und/oder an dem Monitor (49, 49a, 49b, 49c, 49d, 49e, 49f) ein Kommunikationsmodul (57, 58) angeordnet ist, mit dem Daten an einen externen Rechner (56) übermittelbar sind und/oder mit dem die korrelierten Informationen (50) empfangbar sind.

11. Vorrichtung nach einem der vorangegangenen Ansprüche, **dadurch gekennzeichnet, dass** an dem Sockel (12) und/oder an dem Monitor (49, 49a, 49b, 49c, 49d, 49e, 49f) ein elektronischer Speicher (58) angeordnet ist, in dem die korrelierten Informationen (50) speicherbar sind und/oder in dem eine Information über die Art oder die Identität der Waren (16a, 16b, 16c) speicherbar ist.

12. Vorrichtung nach einem der vorangegangenen Ansprüche, **dadurch gekennzeichnet, dass** an dem Sockel (12) eine Halterung (59, 66a, 66b, 67) zur insbesondere lösbaren Festlegung des Monitors (49, 49a, 49b, 49c, 49d, 49e, 49f) an dem Sockel (12) angeordnet ist.

13. Vorrichtung nach einem der vorangegangenen Ansprüche, **dadurch gekennzeichnet, dass** das Tray (11a, 11b, 11c) und/oder der Sockel (12) Abmessungen (26, 27) aufweist, die den Abmessungen eines Ladungsträgers, insbesondere einer Viertelpalette (14) entsprechen und/oder diese Abmessungen unterschreiten.

14. System, umfassend ein Tray (11a, 11b, 11c) zur Aufnahme und/oder Unterbringung und/oder Präsentation von Waren (16a, 16b, 16c), dem eine Tray-Kennung (18) zugeordnet ist, mit der das Tray (11a, 11b, 11c) identifizierbar ist oder mit dem das Tray als einer Gruppe (19) von Trays (11a, 11b, 11c) zugehörig identifizierbar ist, weiter umfassend einen insbesondere aus Kunststoff bestehenden Sockel (12), der eine Aufstellfläche (20) für das Tray (11a, 11b, 11c) aufweist, wobei an dem Sockel (12) eine Sockel-Kennung (22) angeordnet ist, mit der der Sockel (12) identifizierbar ist, weiter umfassend ein Lesegerät (23, 23a, 23b, 23c), mit dem die Tray-Kennung (18) und die Sockel-Kennung (22) auslesbar sind, und weiter umfassend einen Monitor (49, 49a, 49b, 49c, 49d, 49e, 49f) zur Anzeige von Informationen, die mit in den Trays (11a, 11b, 11c) befindlichen Waren (16a, 16b, 16c) korreliert sind.

15. Verfahren zur Präsentation von Waren (16a, 16b, 16c), umfassend die folgenden Schritte:
a) Bereitstellen eines insbesondere aus Kunststoff bestehenden Sockels (12) mit einer Aufstellfläche (20) für Waren (16a, 16b, 16c),
b) Bereitstellen eines Monitors (49, 49a, 49b, 49c, 49d, 49e, 49f) und insbesondere Zuordnen des Monitors (49, 49a, 49b, 49c, 49d, 49e, 49f) zu dem Sockel (12),
c) Erfassen und/oder Erkennen der Art und/oder der Identität der auf den Sockel (12) aufgestellten Waren (16a, 16b, 16c),
d) Auswählen und/oder Zuordnen und/oder Initiieren eines Anzeigevorganges von mit den erfassten oder erkannten Waren (16a, 16b, 16c) korrelierten Informationen,
e) Anzeigen der korrelierten Informationen auf dem Monitor (49, 49a, 49b, 49c, 49d, 49e, 49f).
